# EUROPÄISCHE PATENTSCHRIFT

(11) **EP 4 237 214 B1**
(45) Veröffentlichungstag und Bekanntmachung des Hinweises auf die Patenterteilung: **31.12.2025**
(21) Anmeldenummer: 22707152.9
(22) Anmeldetag: 22.02.2022
(51) Int. Cl.: B26D 3/28, B65H 18/00, B26D 7/30, B26D 5/00, B26D 3/00, B65H 23/198

(54) **VERFAHREN UND ANLAGE ZUR HERSTELLUNG EINER FOLIE ODER PLATTE AUS EINEM SCHAUMSTOFFBLOCK, SOWIE VERFAHREN UND SYSTEM ZUM NACHRÜSTEN EINER ANLAGE ZUR FOLIEN- ODER PLATTENHERSTELLUNG**
METHOD AND INSTALLATION FOR PRODUCING A FILM OR SHEET FROM A SLABSTOCK FOAM, AND METHOD AND SYSTEM FOR RETROFITTING AN INSTALLATION FOR FILM OR SHEET PRODUCTION
PROCÉDÉ ET INSTALLATION DE FABRICATION D'UN FILM OU D'UNE PLAQUE À PARTIR D'UN BLOC DE MOUSSE, ET PROCÉDÉ ET SYSTÈME D'ÉQUIPEMENT ULTÉRIEUR D'UNE INSTALLATION DE FABRICATION DE FILM OU DE PLAQUE

(30) Priorität: 23.02.2021 DE 102021104239
(43) Veröffentlichungstag der Anmeldung: 06.09.2023
(73) Patentinhaber: Albrecht Bäumer GmbH & Co. KG Spezialmaschinenfabrik, 57258 Freudenberg (DE)
(72) Erfinder: MOISEL, Christoph, 51069 Köln (DE); HORSTHEMKE, Jan, 57072 Siegen (DE); REINEMANN, Jörg, 57258 Freudenberg (DE); GEORG, Timon, 57299 Burbach (DE); EICHENAUER, Andreas, 57572 Niederfischbach (DE)
(74) Vertreter: Patentanwälte Bauer Vorberg Kayser
(86) Internationale Anmeldenummer: PCT/EP2022/054417
(87) Internationale Veröffentlichungsnummer: WO 2022/180044

(56) Entgegenhaltungen:
- DE-A1- 10 306 607
- DE-A1- 102006 027 271
- DE-A1- 102011 014 707

## Beschreibung

Die vorliegende Erfindung betrifft ein Verfahren zur Herstellung einer Folie oder Platte aus einem Blockmaterial nach dem Oberbegriff von Anspruch 1. Ferner betrifft die Erfindung eine Anlage zur Herstellung einer Folie oder Platte aus einem Blockmaterial nach dem Oberbegriff von Anspruch 9. Des Weiteren betrifft die Erfindung ein Verfahren zum Nachrüsten einer Anlage zur Herstellung einer Folie oder Platte aus einem Blockmaterial nach dem Oberbegriff von Anspruch 14. Schließlich betrifft die Erfindung auch ein System zum Nachrüsten einer Anlage zur Herstellung einer Folie oder Platte aus einem Blockmaterial nach dem Oberbegriff von Anspruch 15.

Anlagen sowie entsprechende Verfahren zum Betreiben solcher Anlagen, die der Herstellung von Folien oder auch Platten aus einem in der Regel weichen Blockmaterial dienen, sind grundsätzlich aus dem Stand der Technik bekannt. Zum Beispiel ist aus DE 10 2011 014 707 eine Maschine zum Spalten von Schaumstoffen bekannt. Die vorliegende Erfindung ermöglicht jedoch eine Verbesserung hinsichtlich der Automatisierung der bekannten Anlagen bzw. Verfahren.

Dies wird nachfolgend an dem Beispiel der Folienherstellung aus einem Schaumstoffblock erläutert. Bei einer solchen Folienherstellung wird, wie grundsätzlich bereits aus dem Stand der Technik bekannt, ein Schaumstoffblock, welcher etwa als durchgehender Block - in der Regel zusammengeklebt - ausgebildet ist, kontinuierlich beispielsweise umlaufend in einer Anlage geführt. Alternativ kann auch ein nicht zusammengeklebter Block in einer Anlage gefahren werden. Während des Umlaufens wird das Blockmaterial an einer Schneideinheit, wie etwa einem Schneidkeil oder einem Messerbalken, vorbeigeführt, wodurch eine obere Schicht des Schaumstoffblocks abgeschnitten bzw. abgespalten wird. Diese abgetrennte obere Schicht stellt das Produkt in Form der Schaumstofffolie dar und kann prozessabwärts gesehen etwa zu einem Coil der Schaumstofffolie aufgewickelt werden. Bei dem genannten Alternativbeispiel eines nicht zusammengeklebten Blocks beträgt die resultierende Coil-Länge der geschnittenen Folie dann nur maximal die Gesamt-Blocklänge des Blockmaterials, da nicht mehrere Umläufe hintereinander durchgeführt und somit zu einer zusammenhängenden Folie geschnitten werden, wie bei einem zusammengeklebten Block. Insbesondere bei größeren Schnittstärken, also resultierenden Dicken der geschnittenen Folie, ab etwa 20 mm, kommt auch nicht zusammengeklebtes Blockmaterial häufiger zum Einsatz. Die vorliegende Erfindung soll jedoch nicht auf jenen Anwendungsfall des Aufwickelns einer geschnittenen Folie zu einem Coil beschränkt sein. So ist es auch denkbar, dass ein anderes von einem Schaumstoff abweichendes Blockmaterial geschnitten wird, bzw. auch dass das geschnittene Material nicht zu einem Coil aufgewickelt, sondern anderweitig weiterverarbeitet wird. So ist es ebenso denkbar, dass die geschnittene Folie zur anderweitigen Weiterverarbeitung aus der Anlage herausgeführt wird, oder ebenso dass das geschnittene Material direkt zu kleineren Elementen geschnitten wird, die - abhängig von der Dicke - eher als Platte als als Folie anzusehen sind. Vorliegend spricht die Patentanmeldung diesbezüglich von einer Platte, zum einen, in Bezug auf das Endprodukt eines sowohl zunächst hinsichtlich der Dicke aus dem Blockmaterial herausgeschnittenen Materials als auch anschließend hinsichtlich der Länge des vereinzelten Plattenelements geschnittenen Materials zu dann einer vereinzelt vorliegenden Platte. Zum anderen ist mit dem breiten Begriff Platte vorliegend jedoch auch die lediglich im Vergleich zu einer typischen Folie etwas dicker geschnittene Materialbahn oder aber auch eine geschnittene Materialbahn aus etwas härterem oder steiferen Material gemeint. Dementsprechend ist unter einer Platte zunächst gemäß breiten Verständnis auch die von dem Blockmaterial aufspaltend herausgeschnittene, in gewisser Weise endlose Materialbahn zu verstehen, die noch nicht auf eine einzelne Länge eines vereinzelten Plattenelements gekürzt wurde. So kann grundsätzlich auch eine als eine solche Materialbahn vorliegende Platte in einem an den Schneidprozess anschließenden Prozessabschnitt zu einem Coil bzw. einer Rolle aufgewickelt werden und sodann in späteren Schritten, etwa auf anderen Anlagen, zu vereinzelten Plattenelementen zurechtgeschnitten werden.

Bei den aus dem Stand der Technik bekannten Anlagen bzw. Verfahren zur Herstellung einer Folie aus einem Schaumstoffblock wird das Schaumstoffblockmaterial regelmäßig mit einer konstanten Vorschubgeschwindigkeit einem Schneidbereich zum Schneiden der Folie zugeführt. Eine Schneideinheit spaltet den Materialblock an seiner Oberfläche um eine gewünschte Dicke auf. Dadurch entsteht die Schaumstofffolie gewünschter Dicke, welche aus dem Schneidbereich abgeführt werden muss. Einerseits trägt der kontinuierlich fortgeführte Vorschub des umlaufenden Schaumstoffblocks dazu bei, die Schaumstofffolie in Produktionsrichtung gesehen weiter vor- und aus dem Schneidbereich heraus zu schieben. Andererseits ist in der Produktionsrichtung gesehen an den Schneidbereich anschließend ein Weiterleitungsbereich vorgesehen, welcher eine angetriebene Weiterleitungs-Walze aufweisen kann. Diese Weiterleitungs-Walze kann dadurch dem Fördern der geschnittenen Folie aus dem prozessaufwärts angeordneten Schneidbereich dienen.

An jenen Weiterleitungs-Bereich in Produktionsrichtung gesehen anschließend ist regelmäßig noch ein weiterer Sekundärbereich vorgesehen. Ein solcher Sekundärbereich dient grundsätzlich dem Weiterverarbeiten der geschnittenen und abzuführenden Folie. So kann es sich bei dem Sekundärbereich beispielsweise um einen Wickelbereich handeln, in welchem die Folie zu einem sogenannten Coil, also zu einer aufgewickelten Rolle der Folie, gewickelt wird.

Sowohl die Anlagen zur Herstellung der Schaumstofffolien als auch die entsprechenden Herstellverfahren aus dem Stand der Technik stellen hinsichtlich der Einstellung der vielen die Herstellung steuernden Prozessparameter eine Herausforderung dar. Diverse Prozessparameter, wie etwa die Antriebsparameter des umlaufenden Schaumstoffmaterials, beispielsweise die Vorschubgeschwindigkeit, oder aber auch die Antriebsparameter wie die Vorschubgeschwindigkeit oder Antriebsdrehmoment der den Wickelvorgang steuernden, angetriebenen Walze, sind einzustellen. Dabei hat jeder dieser Prozessparameter einen Einfluss auf die hergestellte Folie und deren Qualität bzw. beispielsweise auch auf die Qualität des aufgewickelten Coils der Schaumstofffolie. So sind spezifische Anforderungen an die herzustellende Folie, dass diese eine einheitliche Dicke und gleichmäßige Qualität aufweist. Die Materiabahn der Schaumstofffolie sollte zudem keine Risse aufweisen. Ferner sollte die einmal zu einer Materialbahn geschnittene Folie in ihren Eigenschaften auch nicht durch die nachfolgenden Prozessschritte, wie etwa durch das Herausführen der Folie aus dem Schneidbereich bzw. durch das Aufwickeln der Folie zu einem Coil in dem Wickelbereich, negativ beeinflusst werden.

Um diesen Anforderungen gerecht zu werden, ist nach dem derzeitigen Stand der Technik regelmäßig die Bedienung der Anlagen durch erfahrene Bediener notwendig. So werden häufig die geschnittene Materialbahn händisch bzw. durch Inaugenscheinnahme von erfahrenen Anlagenbedienern kontrolliert und bei festgestellten Mängeln individuell durch den Anlagenbediener einzelne Prozessparameter angepasst. Dies bringt etwa den Nachteil mit sich, dass der fortlaufende - und idealerweise bis zum vollständigen Verbrauch und anschließenden Wechsel des zu schneidenden Blockmaterials nicht angehaltene - Prozess eine permanente Betreuung durch erfahrene Anlagenbediener erfordert. Dies führt zu hohen Personal- und damit einhergehend auch Produktionskosten. Zudem sind die Herstellungsverfahren und Anlagen fehleranfälliger, denn der unterschiedliche Erfahrungsschatz der Anlagenbediener führt häufig dazu, dass die hergestellte Folie nach einem Schichtwechsel eines erfahreneren zu einem weniger erfahrenen Mitarbeiter mangels adäquater Anpassung nicht mehr die gleiche einheitliche Qualität aufweist. Bisherige Ansätze, den Prozess zu automatisieren, sind bislang daran gescheitert, dass sie meist doch noch zu stark von der Anpassung eines erfahrenen Anlagenbedieners abhängen. So sind bisherige Ansätze vor allem derart, dass sie auf eine wechselnde Schnittstärke der geschnittenen Folie hin immer neu manuell angepasst werden müssen.

Eine Aufgabe der vorliegenden Erfindung ist es demnach, hier Abhilfe zu schaffen und die beschriebenen Nachteile zu vermeiden. Im Einzelnen ist eine Aufgabe der Erfindung, das bekannte Verfahren zur Herstellung einer Folie oder Platte aus einem Blockmaterial kostengünstiger und weniger fehleranfällig auszugestalten. Eine weitere Aufgabe ist es, die bekannte Anlage zur Herstellung einer Folie oder Platte aus einem Blockmaterial kostengünstiger und weniger fehleranfällig auszugestalten. Ferner ist eine Aufgabe der Erfindung, ein Verfahren zum Nachrüsten bekannter Anlagen zur Herstellung einer Folie oder Platte aus einem Blockmaterial bereitzustellen, wodurch die Betriebskosten reduziert und die Herstellung weniger fehleranfällig ausgestaltet werden kann. Schließlich ist eine Aufgabe, ein System zum Nachrüsten einer Anlage zur Herstellung einer Folie oder Platte aus einem Blockmaterial bereitzustellen, mit welchem die Anlagen hinsichtlich der Betriebskosten und Fehleranfälligkeit verbessert werden können.

Die Aufgabe wird hinsichtlich des Verfahrens zur Herstellung durch ein Verfahren mit den Merkmalen des kennzeichnenden Teils von Anspruch 1 gelöst. Bezogen auf die Anlage wird die Aufgabe durch eine Anlage zur Herstellung einer Folie oder Platte aus einem Blockmaterial mit den Merkmalen des kennzeichnenden Teils von Anspruch 9 gelöst. Bezüglich des Verfahrens zum Nachrüsten einer Anlage wird die Aufgabe durch ein Verfahren mit den Merkmalen des kennzeichnenden Teils von Anspruch 14 gelöst. Bezogen auf das System wird die Aufgabe durch ein System zum Nachrüsten einer Anlage zur Herstellung einer Folie oder Platte aus einem Blockmaterial mit den Merkmalen des kennzeichnenden Teils von Anspruch 15 gelöst.

Wesentlich für die Erfindung ist die Erkenntnis, dass die beschriebenen Nachteile aus dem Stand der Technik dadurch vermieden werden können, dass die Belastung der Materialbahn gezielt maschinentechnisch und automatisiert in den unterschiedlichen Abschnitten erfasst werden kann, und basierend darauf die globalen Prozessparameter geregelt werden. Es wird dadurch zwar in den bestehenden Ablauf bei den bekannten Anlagen zur Folien- und Plattenherstellung eingegriffen, womit ein erhöhter Aufwand einhergeht. Jedoch wird der Gesamtprozess dadurch stabiler, aufgrund einer gewonnenen einheitlicheren Qualität der hergestellten Folien bzw. Platten. Durch die vorliegende Erfindung wird eine automatische Steuerung der Prozessparameter, die den Herstellungsvorgang der Folien bzw. Platten bestimmen, ermöglicht, wodurch die Betriebskosten aufgrund sinkender Personalkosten reduziert sowie die Prozesssicherheit aufgrund seltener auftretender Dicken- bzw. Qualitätsvariation im Produkt gesteigert werden. Eine automatische Erfassung der Parameter erfolgt demnach derart, dass maschinentechnisch die entsprechenden Parameter erfasst werden. Die Erfassung erfolgt unabhängig von der Bedienung durch einen erfahrenen Anlagentechniker. Ferner ist die automatische Erfassung insbesondere derart, dass die automatische Erfassung im Wesentlichen Folienmaterialunabhängig und Folienstärken-unabhängig erfolgt. Demnach muss nach einem Wechsel des Materials der geschnittenen Folie sowie auch nach einem Wechsel der Schnittstärke um beispielsweise einige Millimeter nicht ein Anlagenbediener die Erfassung der Parameter individuell anpassen. Die automatische Erfassung läuft weiterhin maschinentechnisch ab.

Bei dem vorschlagsgemäßen Verfahren zur Herstellung einer Folie oder Platte aus einem Blockmaterial, bei dem es sich insbesondere um ein Verfahren zur Herstellung einer Folie oder Platte aus einem Schaumstoffblock handeln kann, sind in einer Produktionsrichtung der Folie bzw. Platte gesehen wenigstens die folgenden Bereiche vorgesehen:
- ein Schneidbereich zum Schneiden der Folie oder Platte,
- ein an den Schneidbereich anschließender Weiterleitungsbereich, und
- ein an den Weiterleitungsbereich anschließender Sekundärbereich zum Weiterverarbeiten der Folie oder Platte, bei dem es sich insbesondere um einen Wickelbereich zum Wickeln der Folie zu einem Coil handeln kann.

Vorschlagsgemäß wird dabei in dem Schneidbereich die Folie oder Platte mittels einer Schneideinheit aus dem Blockmaterial, das dem Schneidbereich kontinuierlich zugeführt wird, aufspaltend herausgeschnitten, wobei es sich bei der Schneideinheit insbesondere um einen Messerbalken oder einen Schneidkeil handeln kann. Dementsprechend ist unter dem Schneiden der Folie oder Platte in dem Schneidbereich zu verstehen, dass das Blockmaterial in einer quer zur Förderrichtung verlaufenden Dickenrichtung aufgespalten wird. Darunter ist nicht etwa zu verstehen, dass das Blockmaterial oder die davon abgespaltene Folie in einzelne Elemente bezüglich ihr Länge in Förderrichtung gesehen vereinzelt geschnitten werden.

Vorschlagsgemäß ist in dem Weiterleitungs-Bereich eine angetriebene Weiterleitungs-Walze zum Fördern der Folie oder Platte heraus aus dem Schneidbereich vorgesehen. Die angetriebene Weiterleitungs-Walze kann insbesondere eine äußere Kontaktoberfläche mit relativ hohem Reibungskoeffizienten aufweisen, sodass der Einfluss des vor der Weiterleitungs-Walze stattfindenden Prozesses auf den Teilprozess abwärts der angetriebenen Weiterleitungs-Walze gesehen stark reduziert werden kann. Es wird durch die angetriebene Weiterleitungs-Walze eine Trennung des auf die Produktionsrichtung bezogen vorab liegenden Schneidprozesses und des Sekundärprozesses, beispielsweise des abwärts stattfindenden Wickelprozesses, erzielt. Insbesondere kann ein Reibungskoeffizient von mindestens 0,4, vorzugsweise von größer als 0,5, weiterhin bevorzugt von größer als 1,0, besonders bevorzugt von größer als 2,0, vorgesehen sein. Dazu kann die angetriebene Weiterleitungs-Walze eine oberflächenseitige Beschichtung zur Erhöhung des Reibkoeffizienten aufweisen. Besonders bevorzugt ist die angetriebene Weiterleitungs-Walze als gummierte Walze ausgebildet, sodass ein gewünschter hoher Reibungskoeffizient eingestellt ist.

Der vorschlagsgemäße Schneidbereich kann insbesondere derart verstanden werden, dass er sich in Produktionsrichtung der Folie bzw. Platte gesehen von der Schneideinheit anfangend bis zur angetriebenen Weiterleitungs-Walze erstreckt. Es handelt sich somit im Wesentlichen um den Bereich, in dem zum ersten Mal von dem Blockmaterial abgespalten eine dünnere Materialbahn zum Beispiel in Form einer Folie vorliegt, und diese Folie im Wesentlichen unbeeinflusst bis zur angetriebenen Weiterleitungs-Walze vorangetrieben wird. In dem Schneidbereich herrscht vor der Weiterleitungs-Walze eine Schneidbereichsspannung in der Folie oder Platte.

Der vorschlagsgemäße Weiterleitungsbereich kann insbesondere derart verstanden werden, dass er sich in Produktionsrichtung der Folie bzw. Platte gesehen von der angetriebenen Weiterleitungs-Walze anfangend bis zu einer nachfolgenden Antriebseinheit des anschließenden Sekundärbereichs, beispielsweise bis zu einer (einem) angetriebenen Wickel-Walze (Wickelband) in einem Wickelbereich, erstreckt. Der vorschlagsgemäße Sekundärbereich wiederum kann insbesondere derart verstanden werden, dass er sich in Produktionsrichtung der Folie bzw. Platte gesehen an den Weiterleitungsbereich anschließt und zum Beispiel von einer (einem) angetriebenen Wickel-Walze (Wickelband) anfangend erstreckt. In dem Weiterleitungsbereich herrscht vor dem Sekundärbereich eine Sekundärspannung in der Folie oder Platte. Insbesondere weichen die Schneidbereichsspannung und die Sekundärspannung in der Folie oder Platte voneinander ab, bedingt durch die Auftrennung des Prozesses durch die dazwischen angeordnete, angetriebene Weiterleitungs-Walze.

Das vorschlagsgemäße Verfahren zur Herstellung der Folie oder Platte aus dem Blockmaterial ist dadurch gekennzeichnet, dass das Verfahren zumindest teilweise derart gesteuert wird, dass:
a) in dem Schneidbereich wenigstens ein die Schneidbereichsspannung repräsentierender Parameter automatisch erfasst wird, und/oder
b) in dem Weiterleitungsbereich wenigstens ein die Wickelbereichsspannung repräsentierender Parameter automatisch erfasst wird.

Auf diese Weise kann vorteilhaft das Herstellverfahren prozesssicher ablaufen, auch wenn kein erfahrener Anlagenbediener den Prozess beobachtet. Es kann vorteilhaft darauf verzichtet werden, dass ein Bediener durch persönliche optische oder gar händische Kontrolle der vom Materialblock abgespaltenen und durch die Anlage transportierten Materialbahn Rückschlüsse auf eben jene in der Folie herrschenden Spannungswerte ziehen muss.

Das vorschlagsgemäße Verfahren zur Herstellung der Folie oder Platte aus dem Blockmaterial ist darüber hinaus dadurch gekennzeichnet, dass auf Grundlage wenigstens eines der in Schritt a) oder b) erfassten Parameter, also auf Grundlage des (der) die Schneidbereichsspannung und/oder die Sekundärspannung repräsentierenden Parameters (Parameter), wenigstens einer der folgenden Prozessparameter geregelt wird:
- ein Antriebsparameter des Blockmaterials,
- ein Antriebsparameter der angetriebenen Weiterleitungs-Walze, und/oder
- ein Antriebsparameter in dem Sekundärbereich zum Fortbewegen der Folie oder Platte zum Weiterverarbeiten der Folie oder Platte.

Auf diese Weise werden die automatisiert erfassten Spannungswerte, sprich die in den einzelnen Bereichen vorherrschende Belastung der Materialbahn, effektiv genutzt, um den Prozess der Herstellung der Folie oder Platte zu steuern. Es kann beispielsweise beim Feststellen einer zu hohen Belastung einer geschnittenen Folie ein Antriebsparameter der mittleren angetriebenen Weiterleitungs-Walze reduziert werden, wodurch die geschnittene Folie nicht mehr so stark aus dem Schneidbereich herausgezogen wird. Dadurch kann effizient eine negative Beeinflussung wie beispielsweise eine Dickenvarianz in der vom Blockmaterial abgespaltenen Folie vermieden werden.

Grundsätzlich hat die vorliegende Erfindung erkannt, dass hierzu diverse Antriebsparameter automatisiert geregelt werden können. So ist der Herstellungsprozess über die Vorschubgeschwindigkeit des dem Schneidbereich zugeführten Blockmaterials steuerbar. Weiterhin kommen als zu regelnde Antriebsparameter der angetriebenen Weiterleitungs-Walze das Antriebsdrehmoment oder besonders bevorzugt die Umfangsgeschwindigkeit der angetriebenen Weiterleitungs-Walze in Frage. Über die Umfangsgeschwindigkeit der angetriebenen Weiterleitungs-Walze lässt sich besonders einfach die Vorschubgeschwindigkeit der Materialbahn in dem Weiterleitungsbereich regeln und somit die resultierende Belastung auf die Materialbahn einstellen. Auch Antriebsparameter des Sekundärbereichs, wie etwa des Wickelbereichs, wenn es in dem Sekundärbereich zu einem Aufwickeln der Folie zu einem Coil kommt, können der Regelung dienen. Dabei kommen ebenso das Antriebdrehmoment, jedoch besonders bevorzugt die Umfangsgeschwindigkeit einer angetriebenen Wickel-Walze bzw. eines angetriebenen Wickelbandes zur Steuerung des Wickelns der Folie oder Platte zum Coil in Frage.

Grundsätzlich ist unter einer angetriebenen Walze zu verstehen, dass diese aktiv über eine Antriebeinheit angetrieben wird. Es wird also ein Antriebsdrehmoment aufgebracht, welches die angetriebene Walze in Drehung versetzt und eine in der Regel konstante Umfangsgeschwindigkeit auf der Umfangsfläche der Walze hervorruft. An dieser außenseitigen Umfangsfläche wird die Folie als Materialbahn weitergeleitet. Insofern grenzen sich angetriebene Walzen in dem Prozess von passiven Walzen ab, die etwa nur der Umlenkung bzw. als Art Rolle der passiven Weiterleitung der Materialbahn dienen.

Die automatisierte Regelung der diversen Prozessparameter kann erfindungsgemäß erfolgen, indem nur ein einzelner der exemplarisch genannten Prozessparameter automatisch geregelt und gesteuert wird, oder aber bevorzugt auch, indem mehrere der Prozessparameter automatisch geregelt werden. Die vorliegende Erfindung hat die Vorteile davon erkannt, in den üblichen Herstellungsvorgang aktiv einzugreifen und maschinell und automatisiert die vorherrschende Spannung in der Materialbahn bzw. diese Spannung repräsentierende Parameter zu erfassen. Dieser zusätzliche maschinen- oder messtechnische Aufwand bringt die Vorteile mit sich, dass die gesamten Betriebskosten erfolgreich reduziert werden können, wenn die erfassten Parameter zur Regelung der den Herstellungsvorgang steuernden Prozessparameter genutzt werden. Hierzu werden beispielsweise Antriebsparameter wie die Umfangsgeschwindigkeit der angetriebenen Weiterleitungs-Walze des Weiterleitungsbereiches zwecks Regelung in eine Abhängigkeit zu dem die Schneidbereichsspannung repräsentierenden und automatisch erfassten Parameter gesetzt. Auf vorteilhafte Weise kann die Kontrolle des Herstellungsvorgangs durch erfahrene Anlagenbediener in erheblichem Maße reduziert werden.

Grundsätzlich kann die Dicke der geschnittenen bzw. von dem Blockmaterial abgespaltenen Folie oder Platte als Materialbahn von 0,8 mm bis 200,0 mm reichen. Bevorzugt beträgt die Dicke der geschnittenen Folie zwischen 1,5 mm und 30,0 mm. Als Materialien für das Blockmaterial wird bevorzugt ein Schaumstoff, insbesondere Weichschaum aus Polyurethan (PUR), verwendet. Alternativ ist es auch möglich, härtere porige/aufgeschäumte Materialien als Blockmaterial bereitzustellen und zu Folien oder Platten zu schneiden. So kann als Blockmaterial beispielweise auch Polyethylen (PE) oder verschiedene gummiartige Werkstoffe, verwendet werden.

Bevorzugt kann die Vorschubgeschwindigkeit des Blockmaterials, also beispielsweise des umlaufenden Schaumstoffblocks, zwischen 50 m/min und 350 m/min, besonders bevorzugt etwa 120 m/min, betragen.

Insbesondere ist von Vorteil, wenn das Verfahren derart geregelt wird, dass die Schneidbereichsspannung erheblich geringer ist als die Sekundärspannung in der Folie oder Platte ist. Bevorzugt kann das Verhältnis von Schneidbereichsspannung zu Sekundärspannung 0,75 oder kleiner, weiter bevorzugt 0,5 oder kleiner, besonders bevorzugt 0,25 oder kleiner, betragen. In diesem Zusammenhang kann auch von einem im Wesentlichen spannungsfreien Zustand der Folie bzw. Materialbahn in dem Schneidbereich im Vergleich zu dem Weiterleitungsbereich gesprochen werden. Dadurch wird vorteilhaft erreicht, dass die Materialbahn in dem Schneidbereich zwischen der Schneideinheit und der Weiterleitungs-Walze, also an den Schneidkeil bzw. Messerbalken anschließend, durchhängt. Auf diese Weise wird erfolgreich vermieden, dass die nachfolgenden Komponenten der Anlage zu stark an der geschnittenen Folie oder Platte ziehen und derart die einheitliche Schnittdicke der Folie oder Platte bzw. im Allgemeinen die einheitliche Qualität des Produkts negativ beeinflussen. Außerdem wird erfolgreich eine Materialeinschnürung vermieden, die beispielsweise durch eine zu hohe Spannung in der geschnittenen Folie verursacht werden und damit eine ungewünschte Reduktion der Folienbreite bzw. Unregelmäßigkeiten in der Folienbreite hervorrufen kann.

Grundsätzlich ist durch die vorliegende Erfindung vorteilhaft möglich, die beiden Spannungsberieche, also die Schneidbereichsspannung sowie die Sekundärspannung, genau zu kontrollieren und auch einzustellen. So ist grundsätzlich auch denkbar, dass das Verhältnis von Schneidbereichsspannung zu Sekundärspannung 1:1 beträgt. Besonders vorteilhaft ist, wenn die Schneidbereichsspannung im Wesentlichen konstant ist. Im Gegensatz dazu darf die, regelmäßig höher liegende, Sekundärspannung abhängig vom Sekundärprozess etwas stärker variieren.

Eine erste bevorzugte Ausführungsform des Verfahrens zur Herstellung der Folie oder Platte (Anspruch 2) ist dadurch gekennzeichnet, dass als die Schneidbereichsspannung repräsentierender Parameter ein Durchhang der Folie oder Platte in der Produktionsrichtung der Folie oder Platte gesehen hinter der Schneideinheit und vor der angetriebenen Weiterleitungs-Walze automatisch erfasst wird.

Eine weitere bevorzugte Ausführungsform des Verfahrens zur Herstellung der Folie oder Platte (Anspruch 4) ist dadurch gekennzeichnet, dass als die Sekundärspannung repräsentierender Parameter ein Durchhang der Folie oder Platte in der Produktionsrichtung der Folie oder Platte gesehen hinter der angetriebenen Weiterleitungs-Walze und vor dem Sekundärbereich, insbesondere Wickelbereich, automatisch erfasst wird.

Der Durchhang der Folie stellt ein besonders einfach optisch zu erfassendes, qualitatives Maß dafür dar, wie hoch die Schneidbereichsspannung bzw. Sekundärspannung ist, insbesondere ob diese beispielsweise zu hoch ist und die entsprechenden Prozessparameter zwecks Reduktion der entsprechenden Spannung angepasst werden sollten.

Eine weitere bevorzugte Ausführungsform des Verfahrens zur Herstellung der Folie oder Platte (Anspruch 3) ist dadurch gekennzeichnet, dass als die Schneidbereichsspannung repräsentierender Parameter eine Bahnspannung in der Folie oder Platte mittels einer Wägezellen-Einheit in der Produktionsrichtung der Folie oder Platte gesehen hinter der Schneideinheit und vor der angetriebenen Weiterleitungs-Walze automatisch erfasst wird.

Eine weitere bevorzugte Ausführungsform des Verfahrens zur Herstellung der Folie oder Platte (Anspruch 5) ist dadurch gekennzeichnet, dass als die Sekundärspannung repräsentierender Parameter eine Bahnspannung in der Folie oder Platte mittels einer Wägezellen-Einheit in der Produktionsrichtung der Folie oder Platte gesehen hinter der angetriebenen Weiterleitungs-Walze und vor dem Sekundärbereich, insbesondere Wickelbereich, automatisch erfasst wird.

Dabei kann eine Wägezelle den zu erfassenden Parameter in Form der Schneidbereichsspannung oder auch Sekundärspannung präzise und numerisch messen. Die Wägezelle erfasst bevorzugt ausschließlich die in der Materialbahn, also in der geschnittenen Folie oder Platte, vorherrschende Spannung. Auf diese Weise sind vorteilhaft präzise Rückschlüsse und eine genaue Regelung und Einstellung des Herstellungsprozesses möglich.

Eine weitere bevorzugte Ausführungsform des Verfahrens zur Herstellung der Folie oder Platte (Anspruch 6) ist dadurch gekennzeichnet, dass der Durchhang der Folie oder Platte mittels einer optischen Messeinrichtung automatisch erfasst wird. Dabei wird der Durchhang vorzugsweise mittels eines Lasers, weiter vorzugsweise durch Messen auf die Oberfläche der Folie oder Platte, erfasst. Grundsätzlich ist ein seitliches Messen möglich, jedoch wird bevorzugt von oben auf die Materialbahn gemessen, sodass der dort vorhandene Bauraum bezüglich der Installation der Messeinrichtung vorteilhaft ausgenutzt werden kann.

Eine weitere bevorzugte Ausführungsform des Verfahrens zur Herstellung der Folie oder Platte ist dadurch gekennzeichnet, dass in dem Schneidbereich eine Dicke der Folie oder Platte automatisch erfasst wird. Vorzugsweise wird die Dicke der Folie oder Platte mittels einer optischen Messeinrichtung, bevorzugt mittels eines Lasers, weiter vorzugsweise durch Messen auf die Oberfläche der Folie oder Platte, automatisch erfasst. Grundsätzlich ist ein seitliches Messen möglich, jedoch wird bevorzugt von oben auf die Materialbahn gemessen, sodass der dort vorhandene Bauraum bezüglich der Installation der Messeinrichtung vorteilhaft ausgenutzt werden kann. Mit der Messung der Dicke der geschnittenen Folie steht ein weiterer Parameter zur Verfügung, der zur Beurteilung der Qualität der hergestellten Folie im laufenden Prozess vorteilhaft herangezogen werden kann. Auf diese Weise kann eine einheitliche Qualität der hergestellten Folie gewährleistet werden.

Eine weitere bevorzugte Ausführungsform des Verfahrens zur Herstellung der Folie oder Platte (Anspruch 7) ist dadurch gekennzeichnet, dass die genannten Prozessparameter derart geregelt werden, dass:
- der Antriebsparameter der angetriebenen Weiterleitungs-Walze von dem automatisch erfassten Durchhang der Folie oder Platte in dem Schneidbereich abhängt, und/oder
- der Antriebsparameter in dem Sekundärbereich von der mittels der Wägezellen-Einheit automatisch erfassten Bahnspannung in der Folie oder Platte in dem Weiterleitungsbereich abhängt.

Insbesondere kann vorteilhaft die Umfangsgeschwindigkeit der angetriebenen Weiterleitungs-Walze und/oder auch die Umfangsgeschwindigkeit einer angetriebenen Wickel-Walze direkt abhängig von dem erfassten Durchhang der Folie oder Platte in dem Schneidbereich bzw. von der numerisch erfassten Bahnspannung in dem Weiterleitungsbereich eingestellt werden.

Dabei ist besonders vorteilhaft, wenn die Umfangsgeschwindigkeit der angetriebenen Weiterleitungs-Walze in dem Bereich von 98% bis 110%, insbesondere 101% bis 105%, der Vorschubgeschwindigkeit des Blockmaterials liegt. Weiterhin ist es vorteilhaft, wenn die Vorschubgeschwindigkeit in dem Sekundärbereich, bzw. konkret beispielhaft die Umfangsgeschwindigkeit der angetriebenen Wickel-Walze, in dem Bereich von 95% bis 115%, insbesondere 103% bis 107%, der Vorschubgeschwindigkeit des Blockmaterials liegt. Auf diese Weise kann eine simple Regelung des Gesamtprozesses in Produktionsrichtung vorwärts erfolgen. Der Herstellungsprozess läuft stabil ab und stellt eine einheitliche Qualität der hergestellten Folie sicher.

Eine weitere bevorzugte Ausführungsform des Verfahrens zur Herstellung der Folie oder Platte (Anspruch 8) ist dadurch gekennzeichnet, dass die genannten Prozessparameter derart geregelt werden, dass:
- der Antriebsparameter der angetriebenen Weiterleitungs-Walze von der mittels der Wägezellen-Einheit automatisch erfassten Bahnspannung in der Folie oder Platte in dem Schneidbereich abhängt, und/oder
- der Antriebsparameter in dem Sekundärbereich von dem automatisch erfassten Durchhang der Folie oder Platte in dem Weiterleitungsbereich abhängt.

Insbesondere kann vorteilhaft die Umfangsgeschwindigkeit der angetriebenen Weiterleitungs-Walze und/oder auch die Umfangsgeschwindigkeit einer angetriebenen Wickel-Walze direkt abhängig von der numerisch erfassten Bahnspannung in der Folie oder Platte in dem Schneidbereich bzw. von dem erfassten Durchhang der Folie oder Platte in dem Weiterleitungsbereich eingestellt werden.

Nach einem weiteren unabhängigen Aspekt der Erfindung wird eine Anlage zur Herstellung einer Folie oder Platte aus einem Blockmaterial vorgeschlagen (Anspruch 9). Dabei kann es sich insbesondere um eine Anlage zur Herstellung einer Folie oder Platte aus einem Schaumstoffblock handeln. Ferner ist die Anlage vorzugsweise zur Ausführung eines vorbeschriebenen Verfahrens zur Herstellung ausgebildet. Die vorschlagsgemäße Anlage weist in einer Produktionsrichtung der Folie oder Platte gesehen wenigstens folgende Bereiche auf:
- einen Schneidbereich zum Schneiden der Folie oder Platte, wobei in dem Schneidbereich eine Schneideinheit zum aufspaltenden Herausschneiden der Folie oder Platte aus dem Blockmaterial, das dem Schneidbereich während der Herstellung kontinuierlich zugeführt wird, vorgesehen ist,
- einen an den Schneidbereich anschließenden Weiterleitungsbereich mit einer angetriebenen Weiterleitungs-Walze zum Fördern der Folie oder Platte heraus aus dem Schneidbereich, und
- einen an den Weiterleitungsbereich anschließenden Sekundärbereich zum Weiterverarbeiten der Folie oder Platte, insbesondere Wickelbereich zum Wickeln der Folie oder Platte zu einem Coil.

Dabei herrscht in dem Schneidbereich vor der Weiterleitungs-Walze eine Schneidbereichsspannung in der Folie oder Platte, sowie in dem Weiterleitungsbereich vor dem Sekundärbereich, insbesondere Wickelbereich, eine Sekundärspannung in der Folie oder Platte. Die vorschlagsgemäße Anlage ist dadurch gekennzeichnet, dass zumindest eine der folgenden Erfassungseinheiten vorgesehen ist:
a) eine Schneidbereichs-Erfassungseinheit in dem Schneidbereich zum automatischen Erfassen eines die Schneidbereichsspannung repräsentierenden Parameters, und/oder
b) eine Weiterleitungsbereichs-Erfassungseinheit in dem Weiterleitungsbereich zum automatischen Erfassen eines die Sekundärspannung repräsentierenden Parameters.

Ferner ist die vorschlagsgemäße Anlage dadurch gekennzeichnet, dass eine Steuerungseinheit zur Regelung wenigstens einer der folgenden Prozessparameter auf Grundlage wenigstens eines der gemäß a) oder b) erfassten Parameter vorgesehen ist:
- ein Antriebsparameter des Blockmaterials,
- ein Antriebsparameter der angetriebenen Weiterleitungs-Walze, und/oder
- ein Antriebsparameter in dem Sekundärbereich zum Fortbewegen der Folie oder Platte zum Weiterverarbeiten der Folie oder Platte.

Nach einem weiteren unabhängigen Aspekt der Erfindung wird ferner ein Verfahren zum Nachrüsten einer Anlage zur Herstellung einer Folie oder Platte aus einem Blockmaterial, insbesondere aus einem Schaumstoffblock, vorgeschlagen (Anspruch 14). Vorzugsweise kann es sich bei der nachgerüsteten Anlage um eine vorbeschriebene Anlage handeln. Jedenfalls weist die Anlage in einer Produktionsrichtung der Folie oder Platte gesehen wenigstens folgende Bereiche auf:
- einen Schneidbereich zum Schneiden der Folie oder Platte, wobei in dem Schneidbereich eine Schneideinheit zum aufspaltenden Herausschneiden der Folie oder Platte aus dem Blockmaterial, das dem Schneidbereich während der Herstellung kontinuierlich zugeführt wird, vorgesehen ist,
- einen an den Schneidbereich anschließenden Weiterleitungsbereich mit einer angetriebenen Weiterleitungs-Walze zum Fördern der Folie oder Platte heraus aus dem Schneidbereich, und
- einen an den Weiterleitungsbereich anschließenden Sekundärbereich zum Weiterverarbeiten der Folie oder Platte, insbesondere Wickelbereich zum Wickeln der Folie oder Platte zu einem Coil.

Dabei herrscht in dem Schneidbereich vor der Weiterleitungs-Walze eine Schneidbereichsspannung in der Folie oder Platte, sowie in dem Weiterleitungsbereich vor dem Sekundärbereich, insbesondere Wickelbereich, eine Sekundärspannung in der Folie oder Platte. Das vorschlagsgemäße Verfahren zum Nachrüsten ist dadurch gekennzeichnet, dass die Anlage mit zumindest einer der folgenden Erfassungseinheiten ausgerüstet wird:
a) mit einer Schneidbereichs-Erfassungseinheit in dem Schneidbereich zum automatischen Erfassen eines die Schneidbereichsspannung repräsentierenden Parameters, und/oder
b) mit einer Weiterleitungsbereichs-Erfassungseinheit in dem Weiterleitungsbereich zum automatischen Erfassen eines die Sekundärspannung repräsentierenden Parameters.

Zudem ist das vorschlagsgemäße Verfahren zum Nachrüsten dadurch gekennzeichnet, dass:
- die Anlage mit einer Steuerungseinheit derart ausgerüstet wird, oder
- eine bestehende Steuerungseinheit derart nachgerüstet wird,
dass wenigstens einer der folgenden Prozessparameter in der Anlage auf Grundlage wenigstens eines der gemäß a) oder b) erfassten Parameter geregelt werden kann:
- ein Antriebsparameter des Blockmaterials,
- ein Antriebsparameter der angetriebenen Weiterleitungs-Walze, und/oder
- ein Antriebsparameter in dem Sekundärbereich zum Fortbewegen der Folie oder Platte zum Weiterverarbeiten der Folie oder Platte.

Nach einem weiteren unabhängigen Aspekt der Erfindung wird außerdem ein System zum Nachrüsten einer Anlage zur Herstellung einer Folie oder Platte aus einem Blockmaterial vorgeschlagen (Anspruch 15). Dabei kann es sich insbesondere um ein System zum Nachrüsten einer Anlage zur Herstellung einer Folie oder Platte aus einem Schaumstoffblock handeln. Das vorschlagsgemäße System ist zur Durchführung eines vorbeschriebenen Verfahrens zum Nachrüsten ausgebildet. Das vorschlagsgemäße System ist dabei gekennzeichnet durch zumindest eine der folgenden Erfassungseinheiten:
a) eine Schneidbereichs-Erfassungseinheit zum automatischen Erfassen eines die Schneidbereichsspannung repräsentierenden Parameters in dem Schneidbereich, und/oder
b) eine Weiterleitungsbereichs-Erfassungseinheit zum automatischen Erfassen eines die Sekundärspannung repräsentierenden Parameters in dem Weiterleitungsbereich.

Ferner ist das System gekennzeichnet durch:
- eine Steuerungseinheit, die derart eingerichtet ist, oder
- eine Kommunikationseinheit, die zur Kommunikation mit einer bestehenden Steuerungseinheit der Anlage derart eingerichtet ist,
dass wenigstens einer der folgenden Prozessparameter in der Anlage auf Grundlage wenigstens eines der gemäß a) oder b) erfassten Parameter geregelt werden kann:
- ein Antriebsparameter des Blockmaterials,
- ein Antriebsparameter der angetriebenen Weiterleitungs-Walze, und/oder
- ein Antriebsparameter in dem Sekundärbereich zum Fortbewegen der Folie oder Platte zum Weiterverarbeiten der Folie oder Platte.

Sowohl hinsichtlich einzelner technischer Merkmale als auch hinsichtlich der resultierenden Vorteile bezüglich der vorgeschlagenen Anlage zur Herstellung der Folie oder Platte, sowie bezüglich des vorgeschlagenen Verfahrens zum Nachrüsten einer Anlage zur Herstellung einer Folie oder Platte, sowie bezüglich des vorgeschlagenen Systems zum Nachrüsten einer Anlage zur Herstellung einer Folie oder Platte, kann auf die vorangehenden ausführlichen Ausführungen zum vorschlagsgemäßen Verfahren zur Herstellung einer Folie oder Platte aus einem Blockmaterial verwiesen werden. Die einzelnen technischen Aspekte sind in technisch sinnvoller Weise - auch Kategorie übergreifend - zwischen den unterschiedlichen Ansprüchen und bevorzugten Ausführungsformen übertragbar.

Die abhängigen Ansprüche betreffen bevorzugte Ausführungsformen, und zwar die Ansprüche 11 bis 13 in Bezug auf die vorschlagsgemäße Anlage zur Herstellung der Folie oder Platte.

Eine weitere Ausführungsform eines Verfahrens zum Nachrüsten einer Anlage zur Herstellung einer Folie oder Platte aus einem Blockmaterial ist dadurch gekennzeichnet, dass die Schneidbereichs-Erfassungseinheit und/oder die Weiterleitungsbereichs-Erfassungseinheit zum automatischen Erfassen eines Durchhangs der Folie oder Platte als optische Messeinrichtung, vorzugsweise als Laser, eingerichtet wird, weiter vorzugsweise, dass die optische Messeinrichtung zum Messen auf die Oberfläche der Folie oder Platte eingerichtet wird.

Eine weitere Ausführungsform eines Verfahrens zum Nachrüsten ist dadurch gekennzeichnet, dass die Schneidbereichs-Erfassungseinheit und/oder die Weiterleitungsbereichs-Erfassungseinheit als Wägezellen-Einheit zum automatischen Erfassen einer Bahnspannung in der Folie oder Platte eingerichtet wird.

Eine weitere Ausführungsform eines Verfahrens zum Nachrüsten ist dadurch gekennzeichnet, dass in dem Schneidbereich ferner ein Foliendicken-Sensor eingerichtet wird, der zum automatischen Erfassen einer Dicke der Folie oder Platte als optische Messeinrichtung, vorzugsweise als Laser, ausgebildet ist, weiter vorzugsweise, dass der Foliendicken-Sensor zum Messen auf die Oberfläche der Folie oder Platte eingerichtet wird.

Eine weitere Ausführungsform eines Verfahrens zum Nachrüsten ist dadurch gekennzeichnet, dass die Regelung der genannten Prozessparameter derart eingestellt wird, dass:
- der Antriebsparameter der angetriebenen Weiterleitungs-Walze von dem automatisch erfassten Durchhang der Folie oder Platte in dem Schneidbereich abhängt, und/oder
- der Antriebsparameter in dem Sekundärbereich von der mittels der Wägezellen-Einheit automatisch erfassten Bahnspannung in der Folie oder Platte in dem Weiterleitungsbereich abhängt.

Eine weitere Ausführungsform eines Verfahrens zum Nachrüsten ist dadurch gekennzeichnet, dass die Regelung der genannten Prozessparameter derart eingestellt wird, dass:
- der Antriebsparameter der angetriebenen Weiterleitungs-Walze von der mittels der Wägezellen-Einheit automatisch erfassten Bahnspannung in der Folie oder Platte in dem Schneidbereich abhängt,
   und/oder
- der Antriebsparameter in dem Sekundärbereich von dem automatisch erfassten Durchhang der Folie oder Platte in dem Weiterleitungsbereich abhängt.

Eine weitere Ausführungsform eines Systems zum Nachrüsten einer Anlage zur Herstellung einer Folie oder Platte aus einem Blockmaterial ist dadurch gekennzeichnet, dass die Schneidbereichs-Erfassungseinheit und/oder die Weiterleitungsbereichs-Erfassungseinheit zum automatischen Erfassen eines Durchhangs der Folie oder Platte als optische Messeinrichtung, vorzugsweise als Laser, ausgebildet ist.

Eine weitere Ausführungsform eines Systems ist dadurch gekennzeichnet, dass die Schneidbereichs-Erfassungseinheit und/oder die Weiterleitungsbereichs-Erfassungseinheit als Wägezellen-Einheit zum automatischen Erfassen einer Bahnspannung in der Folie oder Platte ausgebildet ist.

Eine weitere Ausführungsform eines Systems ist dadurch gekennzeichnet, dass ferner ein Foliendicken-Sensor zum automatischen Erfassen einer Dicke der Folie oder Platte als optische Messeinrichtung, vorzugsweise als Laser, vorgesehen ist, weiter vorzugsweise, dass der Foliendicken-Sensor zum Messen auf die Oberfläche der Folie oder Platte eingerichtet ist.

Weitere vorteilhafte und bevorzugte Ausgestaltungen ergeben sich aus der nachfolgenden Beschreibung mit Bezug auf die Figuren. In der lediglich ein Ausführungsbeispiel wiedergebenden Zeichnung zeigt
- Fig. 1: eine gesamte Anlage zur Herstellung einer Folie aus einem Schaumstoffblock,
- Fig. 2: eine schematische Teilansicht einer vorschlagsgemäßen Anlage zur Herstellung einer Folie aus einem Schaumstoffblock gemäß einem ersten Ausführungsbeispiel,
- Fig. 3: eine schematische Teilansicht einer vorschlagsgemäßen Anlage zur Herstellung einer Folie aus einem Schaumstoffblock gemäß einem weiteren Ausführungsbeispiel,
- Fig. 4: eine schematische Teilansicht einer vorschlagsgemäßen Anlage zur Herstellung einer Folie aus einem Schaumstoffblock gemäß einem weiteren Ausführungsbeispiel,
- Fig. 5: eine schematische Teilansicht einer vorschlagsgemäßen Anlage zur Herstellung einer Folie aus einem Schaumstoffblock gemäß einem weiteren Ausführungsbeispiel, und
- Fig. 6: eine schematische Teilansicht einer vorschlagsgemäßen Anlage zur Herstellung einer Folie aus einem Schaumstoffblock gemäß einem weiteren Ausführungsbeispiel.

In Fig. 1 ist eine Anlage 1 zur Herstellung einer Folie 2 aus einem Blockmaterial, vorliegend aus einem Schaumstoffblock 3, welcher aus einem weichen Schaumstoff aus Polyurethan (PUR) gebildet ist, dargestellt. Eine solche Anlage 1 ist dem Grunde nach bereits aus dem Stand der Technik bekannt. Dabei wird der Schaumstoffblock 3 umlaufend durch die Anlage 1 gefördert, wobei er eine konstante Vorschubgeschwindigkeit v₁ von etwa 120 m/min erfährt. In der Ansicht gemäß Fig. 1 wird der Schaumstoffblock 3 in der unteren Ebene der Anlage 1 nach rechts gefördert, am rechten Ende der Anlage 1 um 180° umgelenkt und oben in der Anlage 1 zurück, in die linke Richtung gefördert, ehe er am linken Rand der Anlage 1 erneut um 180° zurück in die untere Ebene der Anlage 1 umgelenkt wird. Der Schaumstoffblock 1 wird auf diese Weise endlos umlaufend durch die Anlage 1 gefördert, im Wesentlichen bis er aufgebraucht ist und ausreichend Folie 2 produziert worden ist. Die vorliegende Erfindung ist jedoch nicht auf diesen Fall beschränkt. Wie eingangs bereits erläutert, können auch Folien aus einem Schaumstoffblock geschnitten werden, welcher nicht durchlaufend ausgebildet, also etwa nicht zusammengeklebt, ist. Es ist auch denkbar, dass ein Schaumstoffblock reversierend an einer Schneideinheit zum Schneiden der Folie vorbeigeführt wird. Dies kann beispielsweise bei typischerweise 10 m bis 60 m langen Schaumstoffblöcken der Fall sein. In einem solchen Fall wäre dann keine Umlenkung des Schaumstoffblocks 3 durch eine Anlage 1 mit mehreren Ebenen notwendig. Die Länge der entsprechenden geschnittenen Folie ist dann auf die Länge des Schaumstoffblocks begrenzt. Die geschnittene Folie kann dennoch sowohl zu einem Coil gewickelt, als auch anderweitig weiterverarbeitet, etwa als Plattenstapel abgelegt werden.

Die hergestellte Folie 2 wird vorliegend in einem Sekundärprozess zu einem Coil 4 aufgewickelt. Das Schneiden der Folie 2 aus dem Schaumstoffblock 3 sowie das Aufwickeln der Folie 2 zum Coil 4 findet in dem Schneid- und Wickel-Prozess statt, welcher in dem Teilbereich A abläuft, der in Fig. 1 mit dem punktierten Kasten gekennzeichnet ist. Die vorliegende Erfindung verbessert das Herstellungsverfahren der Folie 2 und die gesamte Anlage 1 auf besondere Weise in diesem Teilbereich A. Daher ist in den Darstellungen gemäß Fig. 2 bis Fig. 6 auf diesen Teilbereich A abgestellt und wird nachfolgend im Wesentlichen dieser beschrieben. Anhand der Figuren wird die vorliegende Erfindung beispielhaft erläutert, wobei einerseits das Verfahren zur Herstellung der Folie 2 und andererseits die Anlage 1 zur Herstellung geschildert werden. Ferner werden anhand der Figuren weiterhin das vorgeschlagene Verfahren zum Nachrüsten einer Anlage zur Herstellung einer Folie, mit dem also eine bestehende Anlage in vorteilhafter Weise nachgerüstet werden kann, sowie das vorschlagsgemäße System zum Nachrüsten einer Anlage zur Herstellung einer Folie, mit dem das Verfahren zum Nachrüsten durchführbar ist, deutlich.

Insofern betreffen auch in den Fig. 1 bis Fig. 6 gleich verwendete Bezugszeichen gleiche technische Merkmale, sodass auf die vorangehende Beschreibung verwiesen werden kann. Erläuterungen zu technischen Merkmalen anhand der gegenständlichen Anlage 1 bzw. des Systems können analog auf die vorschlagsgemäßen Verfahren übertragen werden und umgekehrt.

Fig. 2 zeigt eine erste Ausführungsform der vorschlagsgemäßen Anlage 1 bzw. des vorschlagsgemäßen Herstellungsverfahrens mit Fokus auf den zuvor in Fig. 1 mit dem punktierten Kasten gekennzeichneten Schneid- und Wickel-Prozess (Teilbereich A in Fig. 1). Fig. 3 und Fig. 4 zeigen entsprechende weitere Ausführungsformen. Auch die Fig. 5 und Fig. 6 betreffen weitere vorschlagsgemäße Ausführungsformen, wobei lediglich ein kleinerer Teilbereich dargestellt ist, konkret ohne den anschließenden Sekundärprozess zu zeigen, bei dem es sich bei den Ausführungsbeispielen der Fig. 2 bis Fig. 4 um den Wickelprozess handelt.

In Fig. 2, sowie ebenso in Fig. 3 und Fig. 4, ist, in eine Produktionsrichtung P der Folie 2 gesehen, zunächst ein Schneidbereich I zum Schneiden der Folie 2 aus dem Schaumstoffblock 3 dargestellt, sowie an den Schneidbereich I anschließend ein Weiterleitungsbereich II und schließlich an den Weiterleitungsbereich II anschließend ein Sekundärbereich III', bei dem es sich in den in Fig. 2 bis Fig. 4 dargestellten Ausführungsbeispielen um einen Wickelbereich III handelt.

Der Schaumstoffblock 3 wird dem Schneidbereich I mit der Vorschubgeschwindigkeit v₁ zugeführt. Dabei trifft der Schaumstoffblock 3 auf die Schneideinheit 10, die vorliegend als Schneidkeil 11 ausgebildet ist. Bei dem Schneidkeil 11 kann es sich auch um einen Messerbalken handeln.

Der Schneidkeil 11 spaltet oberflächenseitig eine Schicht des Materials vom Schaumstoffblock 3 ab, sodass im Ergebnis die Folie 2 mittels der Schneideinheit 10 aus dem Schaumstoffblock 3 aufspaltend herausgeschnitten wird.

In dem Schneidbereich I kann zusätzlich auch noch eine Dicke der geschnittenen Folie 2 automatisch erfasst werden, was vorliegend nicht dargestellt ist. Dies kann etwa mittels einer optischen Messeinrichtung, wie einem Laser, beispielsweise durch Messen auf die Oberfläche der Folie erfolgen. Dazu kann im Bereich der Schneideinheit 10 ein Foliendicken-Sensor, etwa in Form eines Laser-Messsystems, vorgesehen sein. Dabei kann vorteilhaft diese optische Messeinrichtung oberhalb der geschnittenen Folie 2 angeordnet sein und somit die Messung von oben durchführen, da auf diese Weise der in der gesamten Anlage 1 vorhandene Bauraum ideal genutzt werden kann (vgl. Fig. 1). Die gemessene Dicke der Folie 2 kann als zusätzliche automatisch erfasste Kontrollgröße dienen, um die Qualität der hergestellten Folie regelmäßig bzw. kontinuierlich überprüfen zu können.

Die geschnittene Folie 2 wird weitertransportiert, durch den Schneidbereich I, welcher sich bis zu einer in Produktionsrichtung P gesehen nachfolgend angeordneten Weiterleitungs-Walze 20 erstreckt. Bei der Weiterleitungs-Walze 20 handelt es sich um eine angetriebene Walze, was durch den gebogenen Pfeil (v₂) angedeutet ist. Die angetriebene Weiterleitungs-Walze 20 ist dazu über eine eigene Antriebseinheit angetrieben. Es wird ein Antriebsdrehmoment aufgebracht, welche die angetriebene Weiterleitungs-Walze 20 letztlich in Rotation mit der Umfangsgeschwindigkeit v₂ versetzt. Die Umfangsgeschwindigkeit v₂ stellt demnach einen Antriebsparameter a₂ der angetriebene Weiterleitungs-Walze 20 dar. Bei dem Antriebsdrehmoment handelt es sich um einen weiteren Antriebsparameter a₂. Der Antriebsparameter a₂ nimmt letztlich einen wesentlichen Einfluss auf den Ablauf des Herstellungsvorgangs der Folie 2 und im Ergebnis die Qualität der hergestellten Folie 2.

Die angetriebene Weiterleitungs-Walze 20 dient dem Fördern der Folie 2 heraus aus dem Schneidbereich I. Insofern stellt die angetriebene Weiterleitungs-Walze 20 auch den Startpunkt des Weiterleitungsbereichs II dar. Bei der angetriebenen Weiterleitungs-Walze 20 handelt es sich um eine gummierte Walze, welche dadurch eine Kontaktfläche zur weitergeleiteten Folie 2 mit erhöhtem Reibungskoeffizienten aufweist. Auf diese Weise kann vorteilhaft eine gute Trennung der Teilprozesse stattfinden, nämlich zwischen dem Schneidbereich I und dem Weiterleitungsbereich II.

So bestimmt prozessaufwärts gesehen die Vorschubgeschwindigkeit v₁ als Antriebsparameter a₁ des Schaumstoffblocks 3 ebenso wesentlich den Herstellungsprozess der Folie 2. Die im dem Schneidbereich I geschnittene Folie 2 wird nämlich durch den weiter kontinuierlich mit der Vorschubgeschwindigkeit v₁ vorgeschobenen Schaumstoffblock 3 auch in Produktionsrichtung P weiter vorangeschoben. Dadurch dass die als gummierte Walze ausgeführte, angetriebene Weiterleitungs-Walze 20 eine Kontaktoberfläche mit hohem Reibungskoeffizienten aufweist, kann der Antriebsparameter a₂ zu dem Antriebsparameter a₁, bzw. konkret die Umfangsgeschwindigkeit v₂ zu der Vorschubgeschwindigkeit v₁, in ein gewünschtes optimales Verhältnis gesetzt werden. Derart nimmt der prozessabwärts der angetriebenen Weiterleitungs-Walze 20 stattfindende, also ab dem Weiterleitungsbereich II und insbesondere in dem anschließenden Wickelbereich III (bzw. allgemein Sekundärbereich III') stattfindende, Teilprozess keinen bzw. nur einen sehr geringen Einfluss auf den Teilprozess im Schneidbereich I. So kann in besonders vorteilhafter Weise die Folie 2 in dem Schneidbereich I nahezu spannungsfrei durchhängend belassen bleiben. Demnach zieht die angetriebene Weiterleitungs-Walze 20 nicht so stark an der Folie 2 in dem Schneidbereich I, in welchem die Folie 2 von dem Blockmaterial gerade abgetrennt wird. Im Ergebnis lässt sich eine Verfälschung des Schneidergebnis, beispielsweise ein Ausdünnen der eigentlich auf eine gewünschte Dicke geschnittene Folie 2 oder aber auch ein ungewünschtes Einreißen der Folie 2, erfolgreich vermeiden.

Alternativ zu den in den Fig. 2 bis Fig. 4 dargestellten Ausführungsbeispielen kann die angetriebene Weiterleitungs-Walze 20 auch Teil eines Walzenpaares sein, welches noch eine Hilfs-Walze 21 umfasst. Dies ist anhand der weiteren Ausführungsbeispiele, die in den Fig. 5 und Fig. 6 dargestellt sind, zu erkennen. Dann kann die Folie 2 entlang eines längeren, umlaufenden Förderbandes 22 weitertransportiert und auf diese Weise aus dem Schneidbereich I herausgefördert werden. Auch das Förderband 22 kann optional eine Kontaktoberfläche mit erhöhtem Reibungskoeffizienten aufweisen, um die Trennung des Schneidbereichs I von den nachfolgenden Bereichen (Weiterleitungsbereich II, Sekundärbereich III') zu optimieren.

Der Sekundärbereich III' ist grundsätzlich zum Weiterverarbeiten der Folie 2 eingerichtet. Konkret ist in den in Fig. 2 bis Fig. 4 dargestellten Ausführungsbeispielen der Sekundärbereich III' dazu als Wickelbereich III zum Wickeln der Folie 2 zu dem Coil 4 ausgebildet. Dabei kann die Wickeleinheit als Zentrumswickler oder auch als Flächenwickler ausgebildet sein.

Vorliegend weist der Wickelbereich III eine angetriebene Wickel-Walze 30 auf, was durch den gebogenen Pfeil (v₃) angedeutet ist. Insofern wird die Wickel-Walze 30 angetrieben und stellt die Umfangsgeschwindigkeit v₃ als weiteren Antriebsparameter a₃ in dem Sekundärbereich III' bzw. Wickelbereich III bereit, wobei die Umfangsgeschwindigkeit v₃ insbesondere den Wickelprozess steuert. Im Allgemeinen wird der Sekundärprozess durch den Antriebsparameter a₃ in dem Sekundärbereich III' gesteuert, wobei der Antriebsparameter a₃ in dem Sekundärbereich III' zum einen dem Fortbewegen der Folie 2 und zum anderen eben dem Weiterverarbeiten der Folie 2 dient.

Alternativ zum Aufwickeln der Folie 2 zu dem Coil 4 sind auch andere Sekundärprozesse möglich, beispielsweise auch ein Zurechtschneiden der endlosen Folie 2 in vereinzelte Folienelemente oder auch Platten. Es ist auch ein Herausführen der Folie 2 aus der gesamten Anlage 1, beispielsweise ein seitliches Herausführen quer zur der Richtung der Vorschubgeschwindigkeit v₁ entsprechenden Förderrichtung denkbar (vgl. Fig. 1). In den Fig. 5 und Fig. 6 sind daher Ausführungsbeispiele gezeigt, bei denen die Folie 2 zum Ende des Weiterleitungsbereiches II abgebrochen dargestellt ist, um anzudeuten, dass verschiedene anschließende Sekundärprozesse und somit Sekundärbereiche III' möglich sind.

Bei den Ausführungsbeispielen gemäß Fig. 2 bis Fig. 4 ist neben der angetriebene Wickel-Walze 30 noch eine Hilfs-Walze 31 vorgesehen. Es ist auch möglich, dass ein Wickelband mit einer angetriebenen Wickel-Walze zur Umsetzung des Wickelprozesses dient.

Der Wickelbereich III startet grundsätzlich in Produktionsrichtung P gesehen mit der angetriebene Wickel-Walze 30. Im Allgemeinen weist der Sekundärbereich III' immer eine einen Antriebsparameter a₃ bereitstellende Einheit auf, sodass auf den Sekundärbereich III' bezogen dieser Sekundärbereich III' in Produktionsrichtung P der Folie 2 gesehen mit der Anordnung der den Antriebsparameter a₃ auf die Folie 2 ausübenden Einheit beginnt.

Durch die vorliegende Erfindung kann eine gleichbleibende Qualität der hergestellten Folie 2 gewährleistet werden. Dabei können die Betriebskosten durch die Automatisierung des Herstellungsverfahrens und insbesondere die Automatisierung der Qualitätskontrolle reduziert werden. So ist für die Qualität der hergestellten Folie 2 einerseits entscheidend, dass die Dicke der Folie 2 konstant ist und nicht etwa durch Weiterverarbeitungsschritte, wie beispielsweise dem Weitertransport der Folie 2 durch die Anlage und letztlich das Aufwickeln zum Coil 4, eine Dickenvarianz auftritt oder Risse in der geschnittenen Folie 2 entstehen.

Von entscheidender Bedeutung ist dabei die Bahnspannung, die in der Materialbahn in Form der geschnitten Folie 2 herrscht. So ist die Schneidbereichsspannung, welche der Bahnspannung in dem Schneidbereich I entspricht, sehr wichtig. Sie darf nicht zu hoch sein, um zum Beispiel Risse in der Folie 2 erfolgreich zu vermeiden.

Vorschlagsgemäß kann daher das Verfahren zur Herstellung dadurch gesteuert werden, dass in dem Schneidbereich I wenigstens ein die Schneidbereichsspannung repräsentierender Parameter automatisch erfasst wird (Verfahrensschritt a)).

Weiterhin ist etwa für das Wickeln der Folie 2 zum Coil 4 die Bahnspannung in dem Weiterleitungsbereich II von entscheidender Bedeutung, wobei diese Bahnspannung allgemein als Sekundärspannung bezeichnet wird. Alternativ oder auch zusätzlich zur zuvor genannten Steuerung des Herstellungsverfahrens (Verfahrensschritt a)) kann das Verfahren daher auch dadurch gesteuert werden, dass in dem Weiterleitungsbereich II wenigstens ein die Sekundärspannung repräsentierender Parameter automatisch erfasst wird (Verfahrensschritt b)).

Dazu ist vorliegend zunächst in dem Schneidbereich I eine Schneidbereichs-Erfassungseinheit 12 zum automatischen Erfassen eines die Schneidbereichsspannung repräsentierenden Parameters vorgesehen.

Dabei ist in dem Ausführungsbeispiel gemäß Fig. 2 die Schneidbereichs-Erfassungseinheit 12 zum automatischen Erfassen eines Durchhangs der Folie 2 in der Produktionsrichtung P der Folie 2 gesehen hinter der Schneideinheit 10 und vor der angetriebenen Weiterleitungs-Walze 20 eingerichtet. Dieser Durchhang der Folie 2 in dem Schneidbereich I dient als die Schneidbereichsspannung repräsentierender Parameter. Gleiches gilt diesbezüglich für die Ausführungsbeispiele gemäß Fig. 4 und Fig. 5.

Die Schneidbereichs-Erfassungseinheit 12 gemäß Fig. 2 (sowie ebenso gemäß Fig. 4 und Fig. 5) ist als optische Messeinrichtung 13, beispielsweise als Laser, ausgebildet. Die optische Messeinrichtung 13 erfasst von oben auf die Oberfläche der Folie 2 den Durchhang der Folie 2 in dem Schneidbereich I als qualitatives Maß, wie groß die auf die Folie 2 in diesem Bereich wirkende Bahnspannung ist.

Analog dazu ist auch eine Weiterleitungsbereichs-Erfassungseinheit 23 in dem Weiterleitungsbereich II zum automatischen Erfassen eines die Sekundärspannung repräsentierenden Parameters vorgesehen.

Auch die Weiterleitungsbereichs-Erfassungseinheit 23 kann grundsätzlich zum automatischen Erfassen eines Durchhangs der Folie 2 in der Produktionsrichtung P der Folie 2 hinter der angetriebenen Weiterleitungs-Walze 20 und vor dem Sekundärbereich III' bzw. Wickelbereich III eingerichtet sein, wie beispielhaft in dem Ausführungsbeispiel gemäß

Fig. 4 dargestellt. Dazu ist die Weiterleitungsbereichs-Erfassungseinheit 23 als optische Messeinrichtung 24, beispielsweise als Laser, ausgebildet. Auch die optische Messeinrichtung 24 kann den Durchhang der Folie in dem Weiterleitungsbereich II durch Messen auf die Oberfläche der Folie 2 als repräsentatives qualitatives Maß für die Sekundärspannung erfassen.

Die automatische Bestimmung des Durchhangs der Folie 2 kann auf einfache Weise durch die optischen Messeinrichtungen 13 bzw. 24 ausgeführt werden, da der Durchhang der Folie 2 letztlich über die aktuelle vertikale Lage der Folie 2 repräsentiert wird.

Die optischen Messeinrichtungen 13 bzw. 24 sind in vorteilhafter Weise oberhalb der Folie 2 angeordnet und führen eine optische Messung von oben auf die Oberfläche der Folie 2 durch, sodass der in der gesamten Anlage 1 zur Verfügung stehende Bauraum (vgl. Fig. 1) effektiv ausgenutzt wird.

Es können auch alternative Erfassungseinheiten zur Erfassung der die Schneidbereichsspannung bzw. Sekundärspannung repräsentierenden Parameter eingesetzt werden. So sind Wägezellen-Einheiten in vorteilhafter Weise einsetzbar, um den entsprechenden Wert der Bahnspannung exakter numerisch zu erfassen.

In Fig. 2 ist die Weiterleitungsbereichs-Erfassungseinheit 23 als eine solche Wägezellen-Einheit 25 ausgebildet. Dies gilt ebenso für die Ausführungsbeispiele in Fig. 3, Fig. 5 und Fig. 6.

In Fig. 3 wiederum ist die Schneidbereichs-Erfassungseinheit 12 als eine solche Wägezellen-Einheit 14 ausgebildet (ebenso in Fig. 6). Dabei ist in Fig. 3 und in Fig. 6 zusätzlich zu der Wägezellen-Einheit 14 in dem Schneidbereich I noch zusätzlich eine Umlenkungs-Walze 15 vorgesehen, die in Produktionsrichtung P gesehen vor der Wägezellen-Einheit 14 angeordnet ist.

Mittels der Wägezellen-Einheiten 14 in dem Schneidbereich I können jedenfalls die vorherrschenden Schneidbereichsspannungen präzise gemessen werden. Mittels der Wägezellen-Einheiten 25 in dem Weiterleitungsbereich II wiederum können die Sekundärspannungen präzise gemessen werden.

Sei es über die präzise Bestimmung der vorherrschenden Schneidbereichsspannung bzw. Sekundärspannung oder aber auch der mittelbaren qualitativen Messung mittels der Erfassung des Durchhangs der Folie 2, können bei der vorgeschlagenen Anlage 1 diese gemessenen Werte vorteilhaft als Regelgrößen für den Gesamtprozess dienen.

Dabei können beide Werte, also sowohl ein die Schneidbereichsspannung repräsentierender Parameter als auch zusätzlich ein die Sekundärspannung repräsentierender Parameter gemessen werden, wobei zur Erreichung der Vorteile der Erfindung nicht zwingend beide Werte gemessen werden müssen, sondern auch einer der beiden Werte ausreichen kann.

Die gemessenen Werte dienen dann als Regelgröße zur Steuerung des gesamten Herstellungsprozesses der Folie 2. So wird auf Grundlage wenigstens eines oder gar beider gemessenen Werte (Schneidbereichsspannung sowie Sekundärspannung repräsentierende Parameter) wenigstens einer der Antriebsparameter a₁, a₂, a₃ als Prozessparameter geregelt.

Konkret ist in Bezug auf das Ausführungsbeispiel gemäß Fig. 2 besonders vorteilhaft, wenn die genannten Prozessparameter derart geregelt werden, dass der Antriebsparameter a₂ der angetriebenen Weiterleitungs-Walze 20 von dem automatisch erfassten Durchhang der Folie 2 in dem Schneidbereich I abhängt. Dabei kann vorteilhaft die Umfangsgeschwindigkeit v₂ der angetriebenen Weiterleitungs-Walze 20 von dem erfassten Durchhang abhängen. Diese Abhängigkeit kann direkt ausgeführt sein. So kann die Umfangsgeschwindigkeit v₂ etwa erhöht werden, wenn ein Ansteigen des erfassten Durchhangs der Folie 3 gemessen wird, sprich wenn die Folie 2 in dem Schneidbereich I bezogen auf ihre vertikale Position absinkt. Umgekehrt erfolgt die Regelung vorteilhafterweise derart, dass, wenn der Durchhang abnimmt, die Folie 2 also bezüglich ihrer vertikalen Position ansteigt, die Umfangsgeschwindigkeit v₂ reduziert wird.

Weiterhin ist in Bezug auf das Ausführungsbeispiel gemäß Fig. 2 besonders vorteilhaft, wenn die genannten Prozessparameter derart geregelt werden, dass der Antriebsparameter a₃ in dem Sekundärbereich III' von der mittels der Wägezellen-Einheit 25 automatisch erfassten Bahnspannung in der Folie 2 in dem Weiterleitungsbereich II abhängt. Dabei kann vorteilhaft die Umfangsgeschwindigkeit v₃ der angetriebenen Wickel-Walze 30 von der erfassten Sekundärspannung, also Bahnspannung in der Folie 2 in dem Weiterleitungsbereich II, abhängen. Diese Abhängigkeit kann direkt ausgeführt sein, insbesondere da die Bahnspannung über die Wägezellen-Einheit 25 numerisch erfasst ist. So kann die Umfangsgeschwindigkeit v₃ etwa erhöht werden, wenn ein Ansteigen des Sekundärspannungswertes gemessen wird. Umgekehrt erfolgt die Regelung vorteilhafterweise derart, dass, wenn der Sekundärspannungswert abnimmt, die Umfangsgeschwindigkeit v₃ erhöht wird.

Auf diese Weise wird einerseits eine gleichmäßige Qualität der geschnittenen Folie 2, insbesondere ohne Dickenvarianz und ohne Risse, gewährleistet, sowie andererseits auch ein gewickelter Coil 4 einer gewünschten Qualität. Eine aufwendige permanente Kontrolle, sei es durch Inaugenscheinnahme oder händische Kontrolle der Materialbahn, wofür es erfahrene Anlagenbediener bedarf, ist somit nicht mehr notwendig.

Besonders vorteilhaft ist es, wenn die in Produktionsrichtung P der Folie 2 gesehen nach der Schneideinheit 10 angeordnete Einheit, wie etwa die angetriebene Weiterleitungs-Walze 20 oder die Umlenkungs-Walze 15, bezüglich ihrer vertikalen Position gegenüber der Schneideinheit 10 nach oben versetzt ist, wie an allen dargestellten Ausführungsbeispielen zu erkennen ist (Fig. 2 bis Fig. 6).

Zudem ist es bei einer optischen Erfassung des Durchhangs der Folie 2 in dem Weiterleitungsbereich II, wie in Fig. 4 dargestellt, vorteilhaft, wenn in Produktionsrichtung P gesehen nachfolgend zu der angetriebenen Weiterleitungs-Walze 20 noch eine Umlenkungs-Walze 26 vorgesehen ist, die insbesondere bezüglich der vertikalen Position nach gegenüber der angetriebenen Weiterleitungs-Walze 20 nach unten versetzt ist.

Allgemein ist es besonders vorteilhaft, dass die an die angetriebene Weiterleitungs-Walze 20 in Produktionsrichtung P gesehen anschließende Walze bezüglich der vertikalen Position nach unten versetzt ist, sodass eine größere Umschlingung der angetriebenen Weiterleitungs-Walze 20 durch die Folie 2 erreicht wird. Durch eine erhöhte Umschlingung kann eine erhöhte Reibung erzielt werden, wodurch eine bessere Auftrennung der beiden Bereiche, nämlich des Schneidbereichs I und des Weiterleitungsbereichs II erreicht wird. Der gesamte Herstellungsprozess der Folie 2 ist im Hinblick auf die unterschiedlichen Teilprozesse des Schneidens und des anschließenden Sekundärprozesses vorteilhaft voneinander mehr entkoppelt, sodass die Teilprozesses weniger Einfluss aufeinander nehmen.

Darüber hinaus ist von Vorteil, dass in Produktionsrichtung P gesehen vor einer Wägezellen-Einheit, sei es der Wägezellen-Einheit 14 in Fig. 3 bzw. Fig. 6 und/oder der Wägezellen-Einheit 25 in Fig. 2, 3, 5 bzw. 6, eine Walze angeordnet ist, die bezüglich der vertikalen Position nach oben versetzt ist. Wie in Fig. 2 ersichtlich, ist die angetriebene Weiterleitungs-Walze 20 bezüglich der vertikalen Position oberhalb der Wägezellen-Einheit 25 angeordnet. In Fig. 3 ist die Umlenkungs-Walze 15 bezüglich der vertikalen Position oberhalb der Wägezellen-Einheit 14 angeordnet, sowie ferner die angetriebene Weiterleitungs-Walze 20 bezüglich der vertikalen Position oberhalb der Wägezellen-Einheit 25. In Fig. 5, sowie ebenso in Fig. 6, ist die Hilfs-Walze 21 bezüglich der vertikalen Position oberhalb der Wägezellen-Einheit 25 angeordnet. Ferner ist in Fig. 6 die Umlenkungs-Walze 15 bezüglich der vertikalen Position oberhalb der Wägezellen-Einheit 14 angeordnet. Auf diese Weise wird eine erhöhte Umschlingung der jeweiligen Wägezellen-Einheit 14 bzw. 25 durch die Folie 2 erreicht. Dies resultiert in einer erhöhten Kraftübertragung zwischen Folie 2 und jeweiliger umschlungener Walze der Wägezellen-Einheit 14 bzw. 25, was wiederum in einer sensitiveren Erfassung der Bahnspannungen durch die Wägezellen-Einheit 14 bzw. 25 resultiert. Die Kontrolle und insbesondere Regelung des gesamten Herstellungsprozesses der Folie 2 kann somit erheblich verbessert werden.

Sollte der Sekundärprozess in dem Sekundärbereich III' durch eine Walze geprägt sein, welche die Folie 2 weitertransportiert, so wie vorliegend bei den Ausführungsbeispielen gemäß Fig. 2, 4 und 4 der Wickelbereich III eine angetriebene Wickel-Walze 30 aufweist, dann ist es besonders vorteilhaft, wenn die (mittlere) angetriebene Weiterleitungs-Walze 20 bezüglich der vertikalen Position gegenüber einer zwischen dieser Walze des Sekundärbereichs III' und der Schneideinheit 10 verlaufenden Verbindungslinie nach oben versetzt ist. Wie in Fig. 2, 3 und 4 zu erkennen ist, ist die angetriebene Weiterleitungs-Walze 20 bezüglich der vertikalen Position oberhalb der Verbindungslinie zwischen der Schneideinheit 10 und der angetriebene Wickel-Walze 30 angeordnet.

Dies kann insbesondere von Vorteil sein, wenn weitere zwischen der angetriebene Weiterleitungs-Walze 20 und der hinteren Walze des Sekundärbereichs III', also etwa der angetriebene Wickel-Walze 30, angeordnete Einheiten einmal ausgelassen werden sollten. So kann es gewünscht oder erforderlich sein, einen Bypass zur Umgehung dieser weiteren Einheiten des Weiterleitungsbereichs II auszubilden, um die Folie 2 etwa direkt von der angetriebene Weiterleitungs-Walze 20 zu dem Sekundärbereich III' bzw. dem Wickelbereich III zu führen. Die vorschlagsgemäße Anlage 1 ist dahingehend flexibel, dass sie für einen solchen Fall anpassbar ausgebildet ist.

### Bezugszeichenliste

| | | | |
|---|---|---|---|
| 1 | Anlage zur Herstellung einer Folie oder Platte aus einem Blockmaterial | I | Schneidbereich |
| | | II | Weiterleitungsbereich |
| | | III | Wickelbereich |
| 2 | Folie | III' | Sekundärbereich |
| 3 | Schaumstoffblock | | |
| 4 | Coil | A | Schneid- und Wickel-Prozess |
| 10 | Schneideinheit | P | Produktionsrichtung der Folie 2 |
| 11 | Schneidkeil | | |
| 12 | Schneidbereichs-Erfassungseinheit | v₁ | Vorschubgeschwindigkeit des Schaumstoffblocks 3 |
| 13 | optische Messeinrichtung | | |
| 14 | Wägezellen-Einheit | v₂ | Umfangsgeschwindigkeit der angetriebenen Weiterleitungs-Walze 20 |
| 15 | Umlenkungs-Walze | | |
| 20 | angetriebene Weiterleitungs-Walze | v₃ | Umfangsgeschwindigkeit der angetriebenen Wickel-Walze 30 |
| 21 | Hilfs-Walze | | |
| 22 | Förderband | a₁ | Antriebsparameter des Schaumstoffblocks 3 |
| 23 | Weiterleitungsbereichs-Erfassungseinheit 23 | | |
| | | a₂ | Antriebsparameter der angetriebenen Weiterleitungs-Walze 20 |
| 24 | optische Messeinrichtung | | |
| 25 | Wägezellen-Einheit | a₃ | Antriebsparameter in dem Sekundärbereich III' |
| 26 | Umlenkungs-Walze | | |
| 30 | angetriebene Wickel-Walze | | |
| 31 | Hilfs-Walze | | |

## Patentansprüche

1. Verfahren zur Herstellung einer Folie (2) oder Platte aus einem Blockmaterial, insbesondere aus einem Schaumstoffblock (3), bei dem in einer Produktionsrichtung (P) der Folie (2) oder Platte gesehen wenigstens folgende Bereiche vorgesehen sind:
- ein Schneidbereich (I) zum Schneiden der Folie (2) oder Platte, wobei die Folie (2) oder Platte mittels einer Schneideinheit (10) aus dem Blockmaterial, das dem Schneidbereich (I) kontinuierlich zugeführt wird, aufspaltend herausgeschnitten wird,
- ein an den Schneidbereich (I) anschließender Weiterleitungsbereich (II) mit einer angetriebenen Weiterleitungs-Walze (20) zum Fördern der Folie (2) oder Platte heraus aus dem Schneidbereich (I), und
- ein an den Weiterleitungsbereich (II) anschließender Sekundärbereich (III') zum Weiterverarbeiten der Folie (2) oder Platte, insbesondere Wickelbereich (III) zum Wickeln der Folie (2) oder Platte zu einem Coil (4),
wobei in dem Schneidbereich (I) vor der Weiterleitungs-Walze (20) eine Schneidbereichsspannung in der Folie (2) oder Platte herrscht und in dem Weiterleitungs-bereich (II) vor dem Sekundärbereich (III'), insbesondere Wickelbereich (III), eine Sekundärspannung in der Folie (2) oder Platte herrscht,
**dadurch gekennzeichnet, dass** das Verfahren zumindest teilweise derart gesteuert wird, dass:
a) in dem Schneidbereich (I) wenigstens ein die Schneidbereichsspannung repräsentierender Parameter automatisch erfasst wird,
und/oder
b) in dem Weiterleitungsbereich (II) wenigstens ein die Sekundärspannung re-
präsentierender Parameter automatisch erfasst wird,
**und dass** auf Grundlage wenigstens eines der in Schritt a) oder b) erfassten Parameter wenigstens einer der folgenden Prozessparameter geregelt wird:
- ein Antriebsparameter (a₁) des Blockmaterials,
- ein Antriebsparameter (a₂) der angetriebenen Weiterleitungs-Walze (20), und/oder
- ein Antriebsparameter (a₃) in dem Sekundärbereich (III') zum Fortbewegen der Folie (2) oder Platte zum Weiterverarbeiten der Folie (2) oder Platte.

2. Verfahren nach Anspruch 1, **dadurch gekennzeichnet, dass** als die Schneidbereichsspannung repräsentierender Parameter ein Durchhang der Folie (2) oder Platte in der Produktionsrichtung (P) der Folie (2) oder Platte gesehen hinter der Schneideinheit (10) und vor der angetriebenen Weiterleitungs-Walze (20) automatisch erfasst wird.

3. Verfahren nach einem der vorhergehenden Ansprüche, **dadurch gekennzeichnet, dass** als die Schneidbereichsspannung repräsentierender Parameter eine Bahnspannung in der Folie (2) oder Platte mittels einer Wägezellen-Einheit (14) in der Produktionsrichtung (P) der Folie (2) oder Platte gesehen hinter der Schneideinheit (10) und vor der angetriebenen Weiterleitungs-Walze (20) automatisch erfasst wird.

4. Verfahren nach einem der vorhergehenden Ansprüche, **dadurch gekennzeichnet, dass** als die Sekundärspannung repräsentierender Parameter ein Durchhang der Folie (2) oder Platte in der Produktionsrichtung (P) der Folie (2) oder Platte gesehen hinter der angetriebenen Weiterleitungs-Walze (20) und vor dem Sekundärbereich (III'), insbesondere Wickelbereich (III), automatisch erfasst wird.

5. Verfahren nach einem der vorhergehenden Ansprüche, **dadurch gekennzeichnet, dass** als die Sekundärspannung repräsentierender Parameter eine Bahnspannung in der Folie (2) oder Platte mittels einer Wägezellen-Einheit (25) in der Produktionsrichtung (P) der Folie (2) oder Platte gesehen hinter der angetriebenen Weiterleitungs-Walze (20) und vor dem Sekundärbereich (III'), insbesondere Wickelbereich (III), automatisch erfasst wird.

6. Verfahren nach einem der vorhergehenden Ansprüche, **dadurch gekennzeichnet, dass** der Durchhang der Folie (2) oder Platte mittels einer optischen Messeinrichtung (13; 24), vorzugsweise mittels eines Lasers, weiter vorzugsweise durch Messen auf die Oberfläche der Folie (2) oder Platte automatisch erfasst wird.

7. Verfahren nach einem der vorhergehenden Ansprüche, **dadurch gekennzeichnet, dass** die genannten Prozessparameter derart geregelt werden, dass:
- der Antriebsparameter (a₂) der angetriebenen Weiterleitungs-Walze (20) von dem automatisch erfassten Durchhang der Folie (2) oder Platte in dem Schneidbereich (I) abhängt,
und/oder
- der Antriebsparameter (a₃) in dem Sekundärbereich (III') von der mittels der Wägezellen-Einheit (25) automatisch erfassten Bahnspannung in der Folie (2) oder Platte in dem Weiterleitungsbereich (II) abhängt.

8. Verfahren nach einem der vorhergehenden Ansprüche, **dadurch gekennzeichnet, dass** die genannten Prozessparameter derart geregelt werden, dass:
- der Antriebsparameter (a₂) der angetriebenen Weiterleitungs-Walze (20) von der mittels der Wägezellen-Einheit (14) automatisch erfassten Bahnspannung in der Folie (2) oder Platte in dem Schneidbereich (I) abhängt, und/oder
- der Antriebsparameter (a₃) in dem Sekundärbereich (III') von dem automatisch erfassten Durchhang der Folie (2) oder Platte in dem Weiterleitungsbereich (II) abhängt.

9. Anlage (1) zur Herstellung einer Folie (2) oder Platte aus einem Blockmaterial, insbesondere aus einem Schaumstoffblock (3), vorzugsweise zur Ausführung eines Verfahrens nach einem der vorhergehenden Ansprüche, wobei die Anlage (1) in einer Produktionsrichtung (P) der Folie (2) oder Platte gesehen wenigstens folgende Bereiche aufweist:
- einen Schneidbereich (I) zum Schneiden der Folie (2) oder Platte, wobei in dem Schneidbereich (I) eine Schneideinheit (10) zum aufspaltenden Herausschneiden der Folie (2) oder Platte aus dem Blockmaterial, das dem Schneidbereich (I) während der Herstellung kontinuierlich zugeführt wird, vorgesehen ist,
- einen an den Schneidbereich (I) anschließenden Weiterleitungsbereich (II) mit einer angetriebenen Weiterleitungs-Walze (20) zum Fördern der Folie (2) oder Platte heraus aus dem Schneidbereich (I), und
- einen an den Weiterleitungsbereich (II) anschließenden Sekundärbereich (III') zum Weiterverarbeiten der Folie (2) oder Platte, insbesondere Wickelbereich (III) zum Wickeln der Folie (2) oder Platte zu einem Coil (4),
wobei in dem Schneidbereich (I) vor der Weiterleitungs-Walze (20) eine Schneidbereichsspannung in der Folie (2) oder Platte herrscht und in dem Weiterleitungs-bereich (II) vor dem Sekundärbereich (III'), insbesondere Wickelbereich (III), eine Sekundärspannung in der Folie (2) oder Platte herrscht,
**dadurch gekennzeichnet, dass** zumindest eine der folgenden Erfassungseinheiten vorgesehen ist:
a) eine Schneidbereichs-Erfassungseinheit (12) in dem Schneidbereich (I) zum automatischen Erfassen eines die Schneidbereichsspannung repräsentierenden Parameters,
und/oder
b) eine Weiterleitungsbereichs-Erfassungseinheit (23) in dem Weiterleitungs-bereich (II) zum automatischen Erfassen eines die Sekundärspannung repräsentierenden Parameters,
**und dass** eine Steuerungseinheit zur Regelung wenigstens einer der folgenden Prozessparameter auf Grundlage wenigstens eines der gemäß a) oder b) erfassten Parameter vorgesehen ist:
- ein Antriebsparameter (a₁) des Blockmaterials,
- ein Antriebsparameter (a₂) der angetriebenen Weiterleitungs-Walze (20), und/oder
- ein Antriebsparameter (a₃) in dem Sekundärbereich (III') zum Fortbewegen der Folie (2) oder Platte zum Weiterverarbeiten der Folie (2) oder Platte.

10. Anlage (1) nach Anspruch 10, **dadurch gekennzeichnet, dass** die Schneidbereichs-Erfassungseinheit (12) zum automatischen Erfassen eines Durchhangs der Folie (2) oder Platte in der Produktionsrichtung (P) der Folie (2) oder Platte gesehen hinter der Schneideinheit (10) und vor der angetriebenen Weiterleitungs-Walze (20) eingerichtet ist
und/oder dass die Weiterleitungsbereichs-Erfassungseinheit (23) zum automatischen Erfassen eines Durchhangs der Folie (2) oder Platte in der Produktionsrichtung (P) der Folie (2) oder Platte gesehen hinter der angetriebenen Weiterleitungs-Walze (20) und vor dem Sekundärbereich (III'), insbesondere Wickelbereich (III), eingerichtet ist.

11. Anlage (1) nach einem der vorhergehenden Ansprüche, **dadurch gekennzeichnet, dass** die Schneidbereichs-Erfassungseinheit (12) als Wägezellen-Einheit (14) zum automatischen Erfassen einer Bahnspannung in der Folie (2) oder Platte in der Produktionsrichtung (P) der Folie (2) oder Platte gesehen hinter der Schneideinheit (10) und vor der angetriebenen Weiterleitungs-Walze (20) ausgebildet ist und/oder dass die Weiterleitungsbereichs-Erfassungseinheit (23) als Wägezellen-Einheit (25) zum automatischen Erfassen einer Bahnspannung in der Folie (2) oder Platte in der Produktionsrichtung (P) der Folie (2) oder Platte gesehen hinter der angetriebenen Weiterleitungs-Walze (20) und vor dem Sekundärbereich (III'), insbesondere Wickelbereich (III), ausgebildet ist.

12. Anlage (1) nach einem der vorhergehenden Ansprüche, **dadurch gekennzeichnet, dass** die Schneidbereichs-Erfassungseinheit (12) und/oder die Weiterleitungsbereichs-Erfassungseinheit (23) zum automatischen Erfassen des Durchhangs der Folie (2) oder Platte als optische Messeinrichtung (13; 24), vorzugsweise als Laser, ausgebildet ist, weiter vorzugsweise, dass die optische Messeinrichtung (13; 24) zum Messen auf die Oberfläche der Folie (2) oder Platte angeordnet ist.

13. Anlage (1) nach einem der vorhergehenden Ansprüche, **dadurch gekennzeichnet, dass** in dem Schneidbereich (I) ferner ein Foliendicken-Sensor vorgesehen ist, der zum automatischen Erfassen der Dicke der Folie (2) oder Platte als optische Messeinrichtung, vorzugsweise als Laser, ausgebildet ist, weiter vorzugsweise, dass der Foliendicken-Sensor zum Messen auf die Oberfläche der Folie (2) oder Platte angeordnet ist.

14. Verfahren zum Nachrüsten einer Anlage (1) zur Herstellung einer Folie (2) oder Platte aus einem Blockmaterial, insbesondere aus einem Schaumstoffblock (3), wobei die Anlage (1) in einer Produktionsrichtung (P) der Folie (2) oder Platte gesehen wenigstens folgende Bereiche aufweist:
- einen Schneidbereich (I) zum Schneiden der Folie (2) oder Platte, wobei in dem Schneidbereich (I) eine Schneideinheit (10) zum aufspaltenden Herausschneiden der Folie (2) oder Platte aus dem Blockmaterial, das dem Schneidbereich (I) während der Herstellung kontinuierlich zugeführt wird, vorgesehen ist,
- einen an den Schneidbereich (I) anschließenden Weiterleitungsbereich (II) mit einer angetriebenen Weiterleitungs-Walze (20) zum Fördern der Folie (2) oder Platte heraus aus dem Schneidbereich (I),
und
- einen an den Weiterleitungsbereich (II) anschließenden Sekundärbereich (III') zum Weiterverarbeiten der Folie (2) oder Platte, insbesondere Wickelbereich (III) zum Wickeln der Folie (2) oder Platte zu einem Coil (4),
wobei in dem Schneidbereich (I) vor der Weiterleitungs-Walze (20) eine Schneidbereichsspannung in der Folie (2) oder Platte herrscht und in dem Weiterleitungs-bereich (II) vor dem Sekundärbereich (III'), insbesondere Wickelbereich (III), eine Sekundärspannung in der Folie (2) oder Platte herrscht,
**dadurch gekennzeichnet, dass** die Anlage (1) mit zumindest einer der folgenden Erfassungseinheiten ausgerüstet wird:
a) mit einer Schneidbereichs-Erfassungseinheit (12) in dem Schneidbereich (I) zum automatischen Erfassen eines die Schneidbereichsspannung repräsentierenden Parameters,
und/oder
b) mit einer Weiterleitungsbereichs-Erfassungseinheit (23) in dem Weiterleitungsbereich (II) zum automatischen Erfassen eines die Sekundärspannung repräsentierenden Parameters,
**und dass:**
- die Anlage (1) mit einer Steuerungseinheit derart ausgerüstet wird,
oder
- eine bestehende Steuerungseinheit derart nachgerüstet wird,
dass wenigstens einer der folgenden Prozessparameter in der Anlage (1) auf Grundlage wenigstens eines der gemäß a) oder b) erfassten Parameter geregelt werden kann:
- ein Antriebsparameter (a₁) des Blockmaterials,
- ein Antriebsparameter (a₂) der angetriebenen Weiterleitungs-Walze (20),
und/oder
- ein Antriebsparameter (a₃) in dem Sekundärbereich (III') zum Fortbewegen der Folie (2) oder Platte zum Weiterverarbeiten der Folie (2) oder Platte.

15. System zum Nachrüsten einer Anlage (1) gemäß dem Oberbegriff des Anspruchs 9 zur Herstellung einer Folie (2) oder Platte aus einem Blockmaterial, insbesondere aus einem Schaumstoffblock (3), zur Durchführung eines Verfahrens nach einem der Ansprüche 1 bis 8, **gekennzeichnet durch:**
zumindest eine der folgenden Erfassungseinheiten:
a) eine Schneidbereichs-Erfassungseinheit (12) zum automatischen Erfassen eines die Schneidbereichsspannung repräsentierenden Parameters in dem Schneidbereich (I),
und/oder
b) eine Weiterleitungsbereichs-Erfassungseinheit (23) zum automatischen Erfassen eines die Sekundärspannung repräsentierenden Parameters in dem Weiterleitungsbereich (II),
und **gekennzeichnet durch:**
- eine Steuerungseinheit, die derart eingerichtet ist,
oder
- eine Kommunikationseinheit, die zur Kommunikation mit einer bestehenden Steuerungseinheit der Anlage (1) derart eingerichtet ist,
dass wenigstens einer der folgenden Prozessparameter in der Anlage (1) auf Grundlage wenigstens eines der gemäß a) oder b) erfassten Parameter geregelt werden kann:
- ein Antriebsparameter (a₁) des Blockmaterials,
- ein Antriebsparameter (a₂) der angetriebenen Weiterleitungs-Walze (20),
und/oder
- ein Antriebsparameter (a₃) in dem Sekundärbereich (III') zum Fortbewegen der Folie (2) oder Platte zum Weiterverarbeiten der Folie (2) oder Platte.

## Claims

1. A method for producing a film (2) or sheet from a block material, in particular from a slabstock foam (3), in which at least the following regions are provided, as seen in a production direction (P) of the film (2) or sheet:
- a cutting region (I) for cutting the film (2) or sheet, wherein the film (2) or sheet is cut out, in a splitting-open manner, by means of a cutting unit (10) from the block material, which is continuously fed to the cutting region (I),
- a passing-on region (II) adjoining the cutting region (I) and having a driven passing-on roller (20) for conveying the film (2) or sheet out of the cutting region (I), and
- a secondary region (III') adjoining the passing-on region (II) and intended for further processing the film (2) or sheet, in particular winding region (III) for winding the film (2) or sheet into a coil (4),
wherein there is a cutting-region stress in the film (2) or sheet in the cutting region (I) upstream of the passing-on roller (20) and there is a secondary stress in the film (2) or sheet in the passing-on region (II) upstream of the secondary region (III'), in particular winding region (III),
**characterized in that** the method is at least partially controlled in such a manner that:
a) at least one parameter representing the cutting-region stress is automatically detected in the cutting region (I), and/or
b) at least one parameter representing the secondary stress is automatically detected in the passing-on region (II),
and **in that** at least one of the following process parameters is regulated on the basis of at least one of the parameters detected in step a) or b):
- a drive parameter (a₁) of the block material,
- a drive parameter (a₂) of the driven passing-on roller (20),
and/or
- a drive parameter (a₃) in the secondary region (III') for moving the film (2) or sheet for further processing of the film (2) or sheet.

2. The method according to claim 1, **characterized in that** as a parameter representing the cutting-region stress, a sag of the film (2) or sheet is automatically detected downstream of the cutting unit (10) and upstream of the driven passing-on roller (20), as seen in the production direction (P) of the film (2) or sheet.

3. The method according to any one of the preceding claims, **characterized in that** as a parameter representing the cutting-region stress, a web stress in the film (2) or sheet is automatically detected by means of a load cell unit (14) downstream of the cutting unit (10) and upstream of the driven passing-on roller (20), as seen in the production direction (P) of the film (2) or sheet.

4. The method according to any one of the preceding claims, **characterized in that** as a parameter representing the secondary stress, a sag of the film (2) or sheet is automatically detected downstream of the driven passing-on roller (20) and upstream of the secondary region (III'), in particular winding region (III), as seen in the production direction (P) of the film (2) or sheet.

5. The method according to any one of the preceding claims, **characterized in that** as a parameter representing the secondary stress, a web stress in the film (2) or sheet is automatically detected by means of a load cell unit (25) downstream of the driven passing-on roller (20) and upstream of the secondary region (III'), in particular winding region (III), as seen in the production direction (P) of the film (2) or sheet.

6. The method according to any one of the preceding claims, **characterized in that** the sag of the film (2) or sheet is automatically detected by means of an optical measuring device (13; 24), preferably by means of a laser, more preferably by measuring to the surface of the film (2) or sheet.

7. The method according to any one of the preceding claims, **characterized in that** the mentioned process parameters are regulated in such a manner that:
- the drive parameter (a₂) of the driven passing-on roller (20) depends on the automatically detected sag of the film (2) or sheet in the cutting region (I), and/or
- the drive parameter (a₃) in the secondary region (III') depends on the web stress in the film (2) or sheet in the passing-on region (II), which is automatically detected by means of the load cell unit (25).

8. The method according to any one of the preceding claims, **characterized in that** the mentioned process parameters are regulated in such a manner that:
- the drive parameter (a₂) of the driven passing-on roller (20) depends on the web stress in the film (2) or sheet in the cutting region (I), which is automatically detected by means of the load cell unit (14), and/or
- the drive parameter (a₃) in the secondary region (III') depends on the automatically detected sag of the film (2) or sheet in the passing-on region (II).

9. An installation (1) for producing a film (2) or sheet from a block material, in particular from a slabstock foam (3), preferably for carrying out a method according to any one of the preceding claims, wherein the installation (1) has at least the following regions as seen in a production direction (P) of the film (2) or sheet:
- a cutting region (I) for cutting the film (2) or sheet, wherein a cutting unit (10) is provided in the cutting region (I) for cutting out, in splitting-open manner, the film (2) or sheet from the block material which is continuously fed to the cutting region (I) during production,
- a passing-on region (II) adjoining the cutting region (I) and having a driven passing-on roller (20) for conveying the film (2) or sheet out of the cutting region (I), and
- a secondary region (III') adjoining the passing-on region (II) and intended for further processing the film (2) or sheet, in particular winding region (III) for winding the film (2) or sheet into a coil (4),
wherein there is a cutting-region stress in the film (2) or sheet in the cutting region (I) upstream of the passing-on roller (20) and there is a secondary stress in the film (2) or sheet in the passing-on region (II) upstream of the secondary region (III'), in particular winding region (III),
**characterized in that** at least one of the following detection units is provided:
a) a cutting region detection unit (12) in the cutting region (I) for automatically detecting a parameter representing the cutting-region stress, and/or
b) a passing-on region detection unit (23) in the passing-on region (II) for automatically detecting a parameter representing the secondary stress,
and **in that** a control unit is provided for regulating at least one of the following process parameters on the basis of at least one of the parameters detected according to a) or b):
- a drive parameter (a₁) of the block material,
- a drive parameter (a₂) of the driven passing-on roller (20), and/or
- a drive parameter (a₃) in the secondary region (III') for moving the film (2) or sheet for further processing of the film (2) or sheet.

10. The installation (1) according to claim 10, **characterized in that** the cutting region detection unit (12) is configured for automatically detecting a sag of the film (2) or sheet or sheet downstream of the cutting unit (10) and upstream of the driven passing-on roller (20), as seen in the production direction (P) of the film (2),
and/or **in that** the passing-on region detection unit (23) is configured for automatically detecting a sag of the film (2) or sheet downstream of the driven passing-on roller (20) and upstream of the secondary region (III'), in particular winding region (III), as seen in the production direction (P) of the film (2) or sheet.

11. The installation (1) according to any one of the preceding claims, **characterized in that** the cutting region detection unit (12) is designed as a load cell unit (14) for automatically detecting a web stress in the film (2) or sheet downstream of the cutting unit (10) and upstream of the driven passing-on roller (20), as seen in the production direction (P) of the film (2) or sheet,
and/or **in that** the passing-on region detection unit (23) is designed as a load cell unit (25) for automatically detecting a web stress in the film (2) or sheet downstream of the driven passing-on roller (20) and upstream of the secondary region (III'), in particular winding region (III), as seen in the production direction (P) of the film (2) or sheet.

12. The installation (1) according to any one of the preceding claims, **characterized in that** the cutting region detection unit (12) and/or the passing-on region detection unit (23) for automatically detecting the sag of the film (2) or sheet is designed as an optical measuring device (13; 24), preferably as a laser, more preferably **in that** the optical measuring device (13; 24) is arranged for measuring to the surface of the film (2) or sheet.

13. The installation (1) according to any one of the preceding claims, **characterized in that**, furthermore, a film thickness sensor is provided in the cutting region (I), which is designed as an optical measuring device, preferably as a laser, for automatically detecting the thickness of the film (2) or sheet, more preferably **in that** the film thickness sensor is arranged for measuring to the surface of the film (2) or sheet.

14. A method for retrofitting an installation (1) for producing a film (2) or sheet from a block material, in particular from a slabstock foam (3), wherein the installation (1) has at least the following regions as seen in a production direction (P) of the film (2) or sheet:
- a cutting region (I) for cutting the film (2) or sheet, wherein a cutting unit (10) is provided in the cutting region (I) for cutting out, in a splitting-open manner, the film (2) or sheet from the block material which is continuously fed to the cutting region (I) during production,
- a passing-on region (II) adjoining the cutting region (I) and having a driven passing-on roller (20) for conveying the film (2) or sheet out of the cutting region (I),
and
- a secondary region (III') adjoining the passing-on region (II) and intended for further processing the film (2) or sheet, in particular winding region (III) for winding the film (2) or sheet into a coil (4),
wherein there is a cutting-region stress in the film (2) or sheet in the cutting region (I) upstream of the passing-on roller (20) and there is a secondary stress in the film (2) or sheet in the passing-on region (II) upstream of the secondary region (III'), in particular winding region (III),
**characterized in that** the installation (1) is equipped with at least one of the following detection units:
a) with a cutting-region detection unit (12) in the cutting region (I) for automatically detecting a parameter representing the cutting-region stress,
and/or
b) with a passing-on region detection unit (23) in the passing-on region (II) for automatically detecting a parameter representing the secondary stress,
and **in that**:
- the installation (1) is equipped with a control unit in such a manner,
or
- an existing control unit is retrofitted in such a manner
that at least one of the following process parameters in the installation (1) can be regulated on the basis of at least one of the parameters detected according to a) or b):
- a drive parameter (a₁) of the block material,
- a drive parameter (a₂) of the driven passing-on roller (20),
and/or
- a drive parameter (a₃) in the secondary region (III') for moving the film (2) or sheet for further processing of the film (2) or sheet.

15. A system for retrofitting an installation (1) according to the preamble of claim 9 for producing a film (2) or sheet from a block material, in particular from a slabstock foam (3), for carrying out a method according to any one of claims 1 to 8, **characterized by**:
at least one of the following detection units:
a) a cutting-region detection unit (12) for automatically detecting a parameter representing the cutting-region stress in the cutting region (I),
and/or
b) a passing-on region detection unit (23) for automatically detecting a parameter representing the secondary stress in the passing-on region (II),
and **characterized by**:
- a control unit, configured in such a manner,
or
- a communication unit configured to communicate with an existing control unit of the installation (1) in such a manner
that at least one of the following process parameters in the installation (1) can be regulated on the basis of at least one of the parameters detected according to a) or b):
- a drive parameter (a₁) of the block material,
- a drive parameter (a₂) of the driven passing-on roller (20),
and/or
- a drive parameter (a₃) in the secondary region (III') for moving the film (2) or sheet for further processing of the film (2) or sheet.

## Revendications

1. Procédé de fabrication d'un film (2) ou d'une plaque à partir d'un matériau en bloc, en particulier d'un bloc de mousse (3), selon lequel, vu dans une direction de production (P) du film (2) ou de la plaque, au moins les zones suivantes sont prévues :
- une zone de coupe (I) pour découper le film (2) ou la plaque, dans lequel le film (2) ou la plaque est découpé(e) avec séparation au moyen d'une unité de coupe (10) à partir du matériau en bloc qui est amené en continu à la zone de coupe (I),
- une zone de transfert (II) adjacente à la zone de coupe (I) avec un rouleau de transfert (20) entraîné pour transporter le film (2) ou la plaque hors de la zone de coupe (I), et
- une zone secondaire (III') adjacente à la zone de transfert (II) pour le traitement ultérieur du film (2) ou de la plaque, en particulier zone d'enroulement (III) pour enrouler le film (2) ou la plaque en une bobine (4),
dans lequel dans la zone de coupe (I) il y a une tension de zone de coupe dans le film (2) ou la plaque avant le rouleau de transfert (20) et dans la zone de transfert (II) il y a une tension secondaire dans le film (2) ou la plaque avant la zone secondaire (III'), en particulier zone d'enroulement (III), **caractérisé en ce que** le procédé est commandé au moins partiellement de sorte que :
a) dans la zone de coupe (I) au moins un paramètre représentant la tension de zone de coupe est détecté automatiquement,
et/ou
b) dans la zone de transfert (II) au moins un paramètre représentant la tension secondaire est détecté automatiquement,
**et que** sur la base d'au moins l'un des paramètres détectés à l'étape a) ou b) au moins l'un des paramètres de processus suivants est régulé :
- un paramètre d'entraînement (a₁) du matériau en bloc,
- un paramètre d'entraînement (a₂) du rouleau de transfert (20) entraîné, et/ou
- un paramètre d'entraînement (a₃) dans la zone secondaire (III') pour déplacer le film (2) ou la plaque pour le traitement ultérieur du film (2) ou de la plaque.

2. Procédé selon la revendication 1, **caractérisé en ce qu'en** tant que paramètre représentant la tension de zone de coupe un fléchissement du film (2) ou de la plaque est détecté automatiquement après l'unité de coupe (10) et avant le rouleau de transfert (20) entraîné, vu dans la direction de production (P) du film (2) ou de la plaque.

3. Procédé selon l'une quelconque des revendications précédentes, **caractérisé en ce qu'en** tant que paramètre représentant la tension de zone de coupe une tension de bande dans le film (2) ou la plaque est détectée automatiquement au moyen d'une unité de cellules de pesée (14) après l'unité de coupe (10) et avant le rouleau de transfert (20) entraîné, vu dans la direction de production (P) du film (2) ou de la plaque.

4. Procédé selon l'une quelconque des revendications précédentes, **caractérisé en ce qu'en** tant que paramètre représentant la tension secondaire un fléchissement du film (2) ou de la plaque est détecté automatiquement après le rouleau de transfert (20) entraîné et avant la zone secondaire (III'), en particulier zone d'enroulement (III), vu dans la direction de production (P) du film (2) ou de la plaque.

5. Procédé selon l'une quelconque des revendications précédentes, **caractérisé en ce qu'en** tant que paramètre représentant la tension secondaire une tension de bande dans le film (2) ou la plaque est détectée automatiquement au moyen d'une unité de cellules de pesée (25) après le rouleau de transfert (20) entraîné et avant la zone secondaire (III'), en particulier zone d'enroulement (III), vu dans la direction de production (P) du film (2) ou de la plaque.

6. Procédé selon l'une quelconque des revendications précédentes, **caractérisé en ce que** le fléchissement du film (2) ou de la plaque est détecté automatiquement au moyen d'un dispositif de mesure optique (13 ; 24), de préférence au moyen d'un laser, de manière davantage préférée par mesure sur la surface du film (2) ou de la plaque.

7. Procédé selon l'une quelconque des revendications précédentes, **caractérisé en ce que** lesdits paramètres de processus sont régulés de sorte que :
- le paramètre d'entraînement (a₂) du rouleau de transfert (20) entraîné dépend du fléchissement détecté automatiquement du film (2) ou de la plaque dans la zone de coupe (I) et/ou
- le paramètre d'entraînement (a₃) dans la zone secondaire (III') dépend de la tension de bande détectée automatiquement au moyen de l'unité de cellules de pesée (25) dans le film (2) ou la plaque dans la zone de transfert (II).

8. Procédé selon l'une quelconque des revendications précédentes, **caractérisé en ce que** lesdits paramètres de processus sont régulés de sorte que :
- le paramètre d'entraînement (a₂) du rouleau de transfert (20) entraîné dépend de la tension de bande détectée automatiquement au moyen de l'unité de cellules de pesée (14) dans le film (2) ou la plaque dans la zone de coupe (I), et/ou
- le paramètre d'entraînement (a3) dans la zone secondaire (III') dépend du fléchissement détecté automatiquement du film (2) ou de la plaque dans la zone de transfert (II).

9. Installation (1) pour la fabrication d'un film (2) ou d'une plaque à partir d'un matériau en bloc, en particulier à partir d'un bloc de mousse (3), de préférence pour mettre en œuvre un procédé selon l'une quelconque des revendications précédentes, dans laquelle l'installation (1) présente, vu dans une direction de production (P) du film (2) ou de la plaque, au moins les zones suivantes :
- une zone de coupe (I) pour découper le film (2) ou la plaque, dans laquelle une unité de coupe (10) pour découper le film (2) ou la plaque avec séparation à partir du matériau en bloc, qui est amené en continu dans la zone de coupe (I) pendant la fabrication, est prévue dans la zone de coupe (I),
- une zone de transfert (II) adjacente à la zone de coupe (I) avec un rouleau de transfert (20) entraîné pour transporter le film (2) ou la plaque hors de la zone de coupe (I), et
- une zone secondaire (III') adjacente à la zone de transfert (II) pour le traitement ultérieur du film (2) ou de la plaque, en particulier zone d'enroulement (III) pour enrouler le film (2) ou la plaque en une bobine (4), dans laquelle dans la zone de coupe (I) il y a une tension de zone de coupe dans le film (2) ou la plaque avant le rouleau de transfert (20) et dans la zone de transfert (II) il y a une tension secondaire dans le film (2) ou la plaque avant la zone secondaire (III'), en particulier zone d'enroulement (III), **caractérisée en ce qu'**au moins l'une des unités de détection suivantes est prévue :
a) une unité de détection (12) de zone de coupe dans la zone de coupe (I) pour la détection automatique d'un paramètre représentant la tension de zone de coupe,
et/ou
b) une unité de détection (23) de zone de transfert dans la zone de transfert (II) pour la détection automatique d'un paramètre représentant la tension secondaire,
**et qu**'une unité de commande est prévue pour réguler au moins l'un des paramètres de processus suivants sur la base d'au moins l'un des paramètres détectés selon a) ou b) :
- un paramètre d'entraînement (a₁) du matériau en bloc,
- un paramètre d'entraînement (a₂) du rouleau de transfert (20) entraîné, et/ou
- un paramètre d'entraînement (a₃) dans la zone secondaire (III') pour déplacer le film (2) ou la plaque pour le traitement ultérieur du film (2) ou de la plaque.

10. Installation (1) selon la revendication 10, **caractérisée en ce que** l'unité de détection (12) de zone de coupe est conçue pour la détection automatique d'un fléchissement du film (2) ou de la plaque après l'unité de coupe (10) et avant le rouleau de transfert (20) entraîné, vu dans la direction de production (P) du film (2) ou de la plaque et/ou que l'unité de détection (23) de zone de transfert est conçue pour la détection automatique d'un fléchissement du film (2) ou de la plaque après le rouleau de transfert (20) entraîné et avant la zone secondaire (III'), en particulier zone d'enroulement (III), vu dans la direction de production (P) du film (2) ou de la plaque.

11. Installation (1) selon l'une quelconque des revendications précédentes, **caractérisée en ce que** l'unité de détection (12) de zone de coupe est réalisée en tant qu'unité de cellules de pesée (14) pour la détection automatique d'une tension de bande dans le film (2) ou la plaque après l'unité de coupe (10) et avant le rouleau de transfert (20) entraîné, vu dans la direction de production (P) du film (2) ou de la plaque et/ou que l'unité de détection (23) de zone de transfert est réalisée en tant qu'unité de cellules de pesée (25) pour la détection automatique d'une tension de bande dans le film (2) ou la plaque après le rouleau de transfert (20) entraîné et avant la zone secondaire (III'), en particulier zone d'enroulement (III), vu dans la direction de production (P) du film (2) ou de la plaque.

12. Installation (1) selon l'une quelconque des revendications précédentes, **caractérisée en ce que** l'unité de détection (12) de zone de coupe et/ou l'unité de détection (23) de zone de transfert pour la détection automatique du fléchissement du film (2) ou de la plaque est réalisée en tant que dispositif de mesure optique (13 ; 24), de préférence en tant que laser, de manière davantage préférée que le dispositif de mesure optique (13 ; 24) pour la mesure est disposé sur la surface du film (2) ou de la plaque.

13. Installation (1) selon l'une quelconque des revendications précédentes, **caractérisée en ce que** dans la zone de coupe (I) est en outre prévu un capteur d'épaisseur de film qui, pour la détection automatique de l'épaisseur du film (2) ou de la plaque, est réalisé en tant que dispositif de mesure optique, de préférence en tant que laser, de manière davantage préférée que le capteur d'épaisseur de film pour la mesure est disposé sur la surface du film (2) ou de la plaque.

14. Procédé de mise à niveau d'une installation (1) pour la fabrication d'un film (2) ou d'une plaque à partir d'un matériau en bloc, en particulier à partir d'un bloc de mousse (3), dans lequel l'installation (1) présente vu dans une direction de production (P) du film (2) ou de la plaque au moins les zones suivantes :
- une zone de coupe (I) pour découper le film (2) ou la plaque, dans lequel une unité de coupe (10) pour découper le film (2) ou la plaque avec séparation à partir du matériau en bloc, qui est amené en continu dans la zone de coupe (I) pendant la fabrication, est prévue dans la zone de coupe (I),
- une zone de transfert (II) adjacente à la zone de coupe (I) avec un rouleau de transfert (20) entraîné pour transporter le film (2) ou la plaque hors de la zone de coupe (I), et
- une zone secondaire (Ul') adjacente à la zone de transfert (II) pour le traitement ultérieur du film (2) ou de la plaque, en particulier zone d'enroulement (III) pour enrouler le film (2) ou la plaque en une bobine (4), dans lequel dans la zone de coupe (I) il y a une tension de zone de coupe dans le film (2) ou la plaque avant le rouleau de transfert (20) et dans la zone de transfert (II) il y a une tension secondaire dans le film (2) ou la plaque avant la zone secondaire (III'), en particulier zone d'enroulement (III), **caractérisé en ce que** l'installation (1) est équipée d'au moins l'une des unités de détection suivantes :
a) d'une unité de détection (12) de zone de coupe dans la zone de coupe (I) pour la détection automatique d'un paramètre représentant la tension de zone de coupe,
et/ou
b) d'une unité de détection (23) de zone de transfert dans la zone de transfert (II) pour la détection automatique d'un paramètre représentant la tension secondaire,
**et que** :
- l'installation (1) est équipée d'une telle unité de commande, ou
- une unité de commande existante est mise à niveau de sorte qu'au moins l'un des paramètres de processus suivants puisse être régulé dans l'installation (1) sur la base d'au moins l'un des paramètres détectés selon a) ou b) :
- un paramètre d'entraînement (a₁) du matériau en bloc,
- un paramètre d'entraînement (a₂) du rouleau de transfert (20) entraîné, et/ou
- un paramètre d'entraînement (a₃) dans la zone secondaire (III') pour déplacer le film (2) ou la plaque pour le traitement ultérieur du film (2) ou de la plaque.

15. Système pour la mise à niveau d'une installation (1) selon le préambule de la revendication 9 pour la fabrication d'un film (2) ou d'une plaque à partir d'un matériau en bloc, en particulier à partir d'un bloc de mousse (3), pour la mise en œuvre d'un procédé selon l'une quelconque des revendications 1 à 8, **caractérisé par :** au moins l'une des unités de détection suivantes :
a) une unité de détection (12) de zone de coupe pour la détection automatique d'un paramètre représentant la tension de zone de coupe dans la zone de coupe (I), et/ou
b) une unité de détection (23) de zone de transfert pour la détection automatique d'un paramètre représentant la tension secondaire dans la zone de transfert (II),
et **caractérisé par :**
- une unité de commande qui est conçue de sorte
ou
- une unité de communication qui pour la communication avec une unité de commande existante de l'installation (1) est conçue de sorte qu'au moins l'un des paramètres de processus suivants dans l'installation (1) peut être régulé sur la base d'au moins l'un des paramètres détectés selon a) ou b) :
- un paramètre d'entraînement (a₁) du matériau en bloc,
- un paramètre d'entraînement (a₂) du rouleau de transfert (20) entraîné, et/ou
- un paramètre d'entraînement (a₃) dans la zone secondaire (III') pour déplacer le film (2) ou la plaque pour le traitement ultérieur du film (2) ou de la plaque.
